# EUROPÄISCHE PATENTSCHRIFT

(11) **EP 3 700 809 B1**
(45) Veröffentlichungstag und Bekanntmachung des Hinweises auf die Patenterteilung: **20.05.2026**
(21) Anmeldenummer: 18789566.9
(22) Anmeldetag: 09.10.2018
(51) Int. Cl.: B63B 23/30, B63B 27/14, B63B 27/36, F04B 41/02

(54) **AUFNAHMEVORRICHTUNG UND AUFNAHMEVERFAHREN FÜR EIN WASSERFAHRZEUG**
PICK-UP DEVICE AND PICK-UP METHOD FOR A WATERCRAFT
DISPOSITIF DE RÉCEPTION ET PROCÉDÉ DE RÉCEPTION POUR UNE EMBARCATION

(30) Priorität: 26.10.2017 DE 102017219251
(43) Veröffentlichungstag der Anmeldung: 02.09.2020
(73) Patentinhaber: TKMS GmbH, 24143 Kiel (DE); thyssenkrupp AG, 45143 Essen (DE)
(72) Erfinder: KÖNIG, Stefan, 23899 Gudow (DE)
(74) Vertreter: thyssenkrupp Intellectual Property GmbH
(86) Internationale Anmeldenummer: PCT/EP2018/077375
(87) Internationale Veröffentlichungsnummer: WO 2019/081194

(56) Entgegenhaltungen:
- CN-U- 205 044 917
- CN-Y- 2 511 600
- TW-A- 201 204 599
- US-A1- 2008 202 405
- US-B1- 8 821 066
- US-B1- 9 708 035

## Beschreibung

Die Erfindung betrifft eine Aufnahmevorrichtung zum Aufnehmen mindestens eines Wasserfahrzeugs, insbesondere eine Aufnahmevorrichtung für ein Boot an Bord eines Mutterschiffs.

Oft führt ein Schiff mindestens ein Boot mit sich, während das Schiff über Wasser fährt. Dieses Boot wird manchmal zu Wasser gelassen und später wieder eingeholt und vom Schiff aufgenommen. Eine Möglichkeit, das Boot wieder an Bord zu holen, ist die, dass ein Kran an Bord des Schiffs das Boot aus dem Wasser hebt und an Bord des Schiffs absetzt. Um einen Kran einzusparen, wird das Schiff oft mit einer Rampe versehen, die nur wenig oberhalb der Wasseroberfläche angeordnet ist. Das Boot fährt aus eigener Kraft die Rampe hoch oder wird auf die Rampe gezogen. Anschließend wird das Boot in eine gewünschte Position auf der Rampe bewegt und dort gehalten. Weil die Rampe abschüssig ist, kann das Boot bei Bedarf rasch über die Rampe wieder ins Wasser gleiten. Eine derartige Anordnung wird beispielsweise an Bord von Seenotrettungskreuzern verwendet.

US 2016 /0 375 965 A1 zeigt eine Aufnahmevorrichtung für Wasserfahrzeuge (in D1: launch, recovery, and handling system, LRHS), welche an Bord eines Schiffs 14 installiert ist. Diese Aufnahmevorrichtung vermag zwei Wasserfahrzeuge (waterborne vessels, RHIB 201 und RHIB 202) zu tragen. RHIB bedeutet Rigid-Hull Inflatable Boat. Die Aufnahmevorrichtung umfasst drei Tragvorrichtungen, die jeweils ein Wasserfahrzeug zu tragen vermögen: eine gesehen in Fahrtrichtung des Schiffs hintere Tragvorrichtung (aft cradle 15), eine mittlere Tragvorrichtung (transfer cradle 16) und eine vordere Tragvorrichtung (forward cradle 17). Die hintere Tragvorrichtung 15 lässt sich in eine hintere Zone verbringen, in welche sie teilweise unterhalb der Wasseroberfläche ist (water mission zone area, WMZ area 22). Die vordere Tragvorrichtung 17 ist in einer Verstauzone (storage area 24).

In US 2008/0202405 A1 wird ein Mutterschiff (vessel or host ship 5) beschrieben, welches wahlweise ein Schlauchboot 20 oder ein Unterwasserfahrzeug 25 aus dem Wasser zu nehmen und an Bord zu bewegen vermag, vgl. Figur 1. Eine Fördereinheit (launch / recovery device 10) an Bord des Mutterschiffs lässt sich wahlweise in eine Position A verschwenken, in der die Fördereinheit 10 teilweise unterhalb der Wasseroberfläche ist, oder in eine weitere Position B, in der die Fördereinheit 10 vollständig unter Wasser ist. In der Position A vermag die Fördereinheit 10 ein Schlauchboot 20 aufzunehmen. In der Position B vermag die Fördereinheit 10 ein Unterwasserfahrzeug aufzunehmen. Ein aufzunehmendes Wasserfahrzeug 20, 25 fährt auf die Fördereinheit 10. Die Fördereinheit 10 zieht das Wasserfahrzeug 20, 25 aus dem Wasser und verbringt es auf eine stationäre Rampe an Bord des Mutterschiffs 5. In einer Ausführungsform zieht die Fördereinheit 10 das Wasserfahrzeug 20, 25 mithilfe eines Stabketten-Förderers mit "traction members" 55 und Endstücken 60 aus dem Wasser, vgl. Figur 2A bis Figur 2D. In der Ausgestaltung von Figur 3A und Figur 3B fährt das Wasserfahrzeug 20, 25 auf ein V-förmiges Element 55 mit einer Oberfläche 90. Diese Oberfläche 90 bewirkt eine große Reibung zwischen dem V-förmigen Element 55 und dem Wasserfahrzeug 20, 25. Das V-förmige Element 55 mit dem Wasserfahrzeug 20, 25 bewegt und zieht das Wasserfahrzeug 20, 25 aus dem Wasser. Figur 5 und Figur 6 zeigen eine Führungs- und Antriebseinheit für solche V-förmigen Elemente 55. Figur 13 zeigt, wie zwei Mengen von geneigten Stäben 455 die V-förmigen Elemente der Rampe bilden.

Aus WO 2008/098393 A1 ist eine absenkbare Plattform 1 bekannt, die gelenkig am Heck 8 eines Wasserfahrzeugs 10 befestigt ist und mittels eines Hebemechanismus 3 angehoben und abgesenkt werden kann, vgl. Fig. 1. Unter der Plattform 1 ist ein Auftriebskörper 2 mit einem Hohlkörper 43 montiert. In der Ausgestaltung gemäß Fig. 5 ist eine Tenderaufnahme 23 auf die Plattform 1 montiert, die ein Tenderboot 27 zu tragen vermag. Mit Hilfe von einem Rollenpaar 25 kann die Tenderaufnahme 23 in horizontaler Richtung relativ zur Plattform 1 zum Wasserfahrzeug 10 hin bewegt werden. Fig. 6 zeigt eine Ausgestaltung mit mehreren modularen Auftriebskörpern 2a, die an einen ins Wasser ragenden Antrieb des Wasserfahrzeugs 10 angepasst sind.

Figur 1 von DE 102011109092 A1 zeigt ein System 1, welches an Bord eines Schiffs 8 montiert ist und ein Unterwasserfahrzeug 2 zu bergen vermag. Mittels eines Seils 50 wird das Unterwasserfahrzeug 2 auf eine Bergerampe 12 des Systems 1 gezogen. An diese Bergerampe 12 ist eine Wellenausgleichsrampe 24 dergestalt montiert, dass die Wellenausgleichsrampe 24 sich relativ zur Bergerampe 12 um eine horizontale Schwenkachse S auf- und abbewegen kann. Das - gesehen in die Bewegungsrichtung des Unterwasserfahrzeugs 2 - vordere Ende 26 der Wellenausgleichsrampe 24 ist über ein Gelenk 28 mit der Bergerampe 12 verbunden. Nahe ihrem freien hinteren Ende 34 sind zwei Schwimmkörper 36, 38 montiert, vgl. Figur 1 und Figur 4. Der hintere Schwimmkörper 38 ist an einer Aufnahmeeinrichtung 40 für das Unterwasserfahrzeug 2 montiert, vgl. Figur 4. Das Unterwasserfahrzeug 2 fährt zwischen zwei gespreizten Führungsleisten 130, 132 auf die Bergerampe 12 zu, vgl. Figur 7, und wird zwischen den zusammengeschoben Führungsleisten 130 und 132 festgehalten, vgl. Figur 8.

WO 2016/088033 A1 zeigt eine Vorrichtung (inflatable apparatus 1) mit einem aufblasbaren Fender, der an eine Seite der Hülle 21 eines Boots 20 gehängt werden kann und die Hülle 21 vor mechanischen Beschädigungen schützt. Diese Vorrichtung 1 umfasst eine Tragstruktur 2 und einen aufblasbaren Beutel 3, der an einem Segment 8 der Tragstruktur 2 befestigt ist.

Aus der TW 201 204 599 A ist eine Aufnahmevorrichtung für eine Yacht am Schiffsheck bekannt, die einen Yacht-Trog mit einer Öffnung am hinteren Ende am Schiffsheck eines Mutterbootes bilden soll. Die Gleitschienenvorrichtung in gerader Verlängerung wird in der Mitte der Bodenfläche des Yacht-Trogs gebildet und ist mit einem Yachtträger kombiniert, der sich entlang der Gleitschienenvorrichtung vorwärts und rückwärts bewegen kann. Außerdem wird ein Federsatz verwendet, um den nach hinten ausfahrenden und schwenkbaren Schwingarm zu drücken. Am freien Ende des Schwingarms ist mit einer Querrolle kombiniert. Auf der mittleren und hinteren Seite der Innenwandfläche an der linken und rechten Seite des Yachttrogs sind jeweils eine Yachtklemmvorrichtung mit dem Presszylinder zum Antrieb und zur Klemmung der Rolle sowie die Hecktür am hinteren Ende des Mutterschiffes kombiniert; auf diese Weise kann die vorliegende Erfindung beim Öffnen der Hecktür die Querrolle des Yachtträgers verwenden, um die Yacht einzuhaken, um sie in den Yachttrog zu ziehen, und die Klemmrolle jeder Yachtklemmvorrichtung verwenden, um gegen die beiden Seiten der Yacht zur Positionierung zu drücken, um die Wirksamkeiten der Stabilität bei der Positionierung der Yacht und der Genauigkeit beim Empfang zu erreichen.

Aus der US 8,821,066 B1 ist eine universelles Aussetz- und Wiederaufnahmesystem für Wasserfahrzeuge bekannt.

Bekannt ist weiterhin, ein Boot auf einer Slipanlage mit einer abschüssigen Rampe zu Wasser zu lassen. Ein Träger, z.B. ein Trailer oder Slipwagen, trägt das Boot. Der Träger kann als Anhänger für ein Kraftfahrzeug ausgestaltet sein. Der Träger mit dem Boot rollt über die Rampe ins Wasser, bis das Boot aufgrund seines Auftriebs aufschwimmt. Um das Boot wieder aus dem Wasser zu holen, wird der Träger ins Wasser verbracht, das Boot fährt auf den Träger, und der Träger mit dem Boot wird hochgezogen.

Die CN 2 511 600 Y offenbart eine Freigabe-/Wiederherstellungshülse für ein Skimmingboot, mit einer Helling, die auf einem beweglichen Körper oder einem festen Körper angeordnet ist und die auf einem beweglichen Körper oder einem festen Körper angeordnet ist und nicht parallel zur horizontalen Ebene verläuft, wobei die Form des unteren Mittelträgers der die Form des unteren Mittelträgers der Helling der eines Bootes ähnlich ist; einen Führungsrollensatz, einen Kissenrollensatz und Drehgestellradsätze Radsätze, die zum Freigeben und Wiederherstellen von Booten verwendet werden, sind entlang der Helling angeordnet ein speziell geformter Führungsrollensatz, der entlang der Mittellinie der Helling angeordnet ist, wobei die Längen und Höhen der Führungsrollen allmählich abnehmen; die aufrichtenden Drehgestell-Radsätze, die an beiden Seiten der Helling angeordnet sind, sind auf der Linie entsprechend dem Boot angeordnet. Das Gebrauchsmuster stellt sicher, dass beim Freigeben und Wiederherstellung von Miniaturgleitbooten oder Halbgleitbooten mit Auslegern wie z. B. Knicklinien, die Ausleger, wie z.B. Knickleinen, Spritzschutz, Stufen, etc, die Ausleger wie Knickleinen, Spritzwasserabweiser, Stufen usw. und ein aus den Rumpflinien des Bootskörpers herausragender Propeller sind frei von allen Schäden, einschließlich Kollisionen, Kratzern und Schrammen; die Helling ist auf einem Die Slipanlage ist auf einem Mutterschiff angeordnet und kann ein reibungsloses und sicheres Ablegen und Navigation bei Nacht ohne Beleuchtung.

Die CN 205 044 917 U gehört zu Booten und Schiffen Hilfsmontage Bereich und bezieht sich auf Auf- und Abwickelvorrichtungen, insbesondere bezieht sich auf ein Heck Rutsche mit Auf- und Abwickelvorrichtungen. Umfassen die Aussparung, die in der Neigung des Rumpfes Heckteil nach unten, die Terminal-Drehgelenk der Aussparung hat die Heck-Tür, mit Zugvorrichtung an der Seitenwand der beiden Seiten der Aussparung vorgesehen werden, zieht es die Schieber-Baugruppe mit Linie Typ sortiert, um mit in der Aussparung vorgesehen werden, um mit entlang der Aussparung Neigungsrichtung vorgesehen werden, Schieber-Baugruppe mit Heck-Tür-Schieber abgestimmt ist mit und zieht auf die Heck-Tür. Das Gebrauchsmuster offenbart einen Heckteil des Rumpfes, der die Aussparung einrichtet und mit einer Aussparung versehen ist, die mit der Hecktür übereinstimmt, so dass es zum Einfahren in den Durchgang eines Rumpfes wird, und gleichzeitig das Zuggetriebe verwendet wird, das auf der Aussparung für das Einfahren in das Boot eingerichtet ist und Energie liefert. einfache Struktur, die gute Zuverlässigkeit kann die in -Prozess auf hoher See Situation oder reisen Mutterschiff und führen Sie die Arbeit, und nicht die potenzielle Sicherheit Gefahr.

Aus der US 9 708 035 B1 ist eine aufblasbare Rampe mit variabler Länger und ein entsprechendes Wiederaufnahmesystem bekannt.

Aufgabe der Erfindung ist es, eine Aufnahmevorrichtung mit den Merkmalen des Oberbegriffs des Anspruchs 1 und ein Aufnahmeverfahren mit den Merkmalen des Oberbegriffs des Anspruchs 9 zum Aufnehmen mindestens eines Wasserfahrzeugs bereitzustellen, wobei die Gefahr reduziert wird, dass eine große Menge Wasser in die Aufnahmevorrichtung eindringt, wenn die Rampe in der Aufnahmeposition ist und das Wasserfahrzeug auf die Rampe fährt. Gelöst wird diese Aufgabe durch eine Aufnahmevorrichtung mit den in Anspruch 1 angegebenen Merkmalen und ein Aufnahmeverfahren mit den in Anspruch 9 angegebenen Merkmalen. Vorteilhafte Weiterbildungen ergeben sich aus den Unteransprüchen, der nachfolgenden Beschreibung sowie den Zeichnungen.

Die lösungsgemäße Aufnahmevorrichtung vermag mindestens ein auf dem Wasser schwimmendes Wasserfahrzeug aufzunehmen. Sie umfasst
- eine stationäre Tragvorrichtung und
- eine bewegliche Rampe.

Die Rampe
- lässt sich relativ zur stationären Tragvorrichtung in mindestens eine Aufnahmeposition bewegen und
- umfasst einen Rahmen und einen verformbaren Körper.

Der verformbare Körper ist am Rahmen der Rampe befestigt. Falls die Rampe in der oder einer Aufnahmeposition ist, so zeigt der verformbare Körper zu dem im Wasser befindlichen Wasserfahrzeug hin. Der verformbare Körper wird wenigstens teilweise oberhalb der Wasseroberfläche gehalten. Ein aufzunehmendes Wasserfahrzeug fährt auf die Rampe und verformt von oben den verformbaren Körper. Das Wasserfahrzeug auf der Rampe wird aus dem Wasser gezogen und auf die stationäre Tragvorrichtung geführt.

Der Körper ist aus einem verformbaren Material. Dies bedeutet, dass die vertikale Abmessung des Körpers unter Last verglichen mit einem lastfreien Zustand reduziert wird. Der Körper lässt sich stärker verformen als der Rahmen der Rampe. Der verformbare Körper zeigt zu einem aufzunehmenden Wasserfahrzeug hin, wenn die Rampe in der oder einer Aufnahmeposition ist und das Wasserfahrzeug auf dem Wasser schwimmt. Während die Rampe in der oder einer Aufnahmeposition ist, ragt der verformbare Körper wenigstens teilweise aus dem Wasser. Das Wasserfahrzeug fährt auf dem Wasser schwimmend auf die Rampe zu und
- stößt gegen den verformbaren Körper oder
- stößt unter spitzem Winkel gegen das freie Ende des Rahmens und wird von dem Rahmen umgelenkt und gegen den verformbaren Körper geführt.

In beiden Fällen gelangt das Wasserfahrzeug auf den verformbaren Körper und verformt von oben den verformbaren Körper. Weil der Körper verformbar ist, wird das Wasserfahrzeug hierbei nicht beschädigt.

Dank der Erfindung braucht die Rampe nicht dergestalt abgesenkt zu werden, dass ihr freies Ende soweit unter Wasser ist, dass der Abstand des freien Endes zur Wasseroberfläche mindestens gleich dem Tiefgang eines aufzunehmenden Wasserfahrzeugs auf dem Wasser ist. Dieser Tiefgang variiert oft und ist oft nicht bekannt, so dass eine herkömmliche Rampe dann oft weiter als nötig abgesenkt werden muss. Dank des verformbaren Körpers braucht die Rampe weniger tief im Wasser zu sein, also mit geringerer Tauchtiefe als der Tiefgang des Wasserfahrzeugs. Trotzdem kann das auf dem Wasser schwimmende Wasserfahrzeug auf die Rampe fahren oder gezogen oder geschoben werden und hierbei den Körper verformen und den verformbaren Körper ausreichend weit nach unten drücken, damit das Wasserfahrzeug auf die Rampe fahren kann und die Rampe sich wenigstens teilweise unterhalb des Wasserfahrzeugs befindet. Umgekehrt wird das Wasserfahrzeug angehoben und damit sein Tiefgang im Wasser verringert, während es auf die Rampe fährt. Insbesondere aufgrund dieses Merkmals gelangt - verglichen mit herkömmlichen Aufnahmevorrichtungen - weniger Wasser in die Aufnahmevorrichtung, wenn das Wasserfahrzeug auf die Rampe fährt. Dies ist insbesondere dann von Vorteil, wenn die Aufnahmevorrichtung zu einem weiteren Wasserfahrzeug gehört, welches auf dem Wasser schwimmt, wenn es das Wasserfahrzeug aufnimmt. Eine große Menge eingedrungenes Wasser kann die Stabilität des weiteren Wasserfahrzeugs beeinträchtigen.

Nicht erforderlich ist, dass eine Hebevorrichtung, z.B. ein Kran, das Wasserfahrzeug aus dem Wasser hebt. Weil das Wasserfahrzeug auf die Rampe fährt, kann das Wasserfahrzeug während der Fahrt des weiteren Wasserfahrzeugs aufgenommen werden und braucht zum Aufnehmen nicht gestoppt zu werden.

Außerdem ermöglicht es die verformbare Ausgestaltung des Körpers, dass ein aufzunehmendes Wasserfahrzeug mit einer größeren Geschwindigkeit zur Rampe und dann auf die Rampe fährt, ohne dass die Gefahr einer Beschädigung des Wasserfahrzeugs oder der Rampe besteht, verglichen mit einer ausschließlich aus starrem Material gestalteten Rampe. Der verformbare Körper nimmt aufgrund der bewirkten Verformung kinetische Energie des fahrenden Wasserfahrzeugs auf und bremst die Fahrt des Wasserfahrzeugs ab, ohne das Wasserfahrzeug zu beschädigen. Weil das Wasserfahrzeug - verglichen mit einer starren Rampe - schneller auf die Rampe fahren kann, wird Zeit eingespart.

Ein aufzunehmendes Wasserfahrzeug, das auf dem Wasser auf die Rampe zu fährt und dann auf die Rampe fährt, befindet sich wenigstens zeitweise oberhalb des verformbaren Körpers und kommt in Kontakt mit dem verformbaren Körper. Bis zu einem gewissen Grade passt der verformbare Körper sich dank der Verformbarkeit automatisch an das Unterwasserprofil des aufzunehmenden Wasserfahrzeugs an. Dank dieser Ausgestaltung vermag dieselbe Aufnahmevorrichtung nacheinander Wasserfahrzeuge mit unterschiedlichen Unterwasserprofilen aufzunehmen. Nicht erforderlich ist es, dass das Unterwasserprofil des aufzunehmenden Wasserfahrzeugs genau bekannt ist oder abgetastet wird. Weiterhin wird kein Stellglied benötigt, welche die Aufnahmevorrichtung an das aufzunehmende Wasserfahrzeug anpasst. Das Merkmal, dass die Rampe einen verformbaren Körper aufweist, vergrößert somit die Interoperabilität der Aufnahmevorrichtung.

Der verformbare Körper ist an dem Rahmen der Rampe montiert. Dieser Rahmen kann aus einem starren Material sein und so ausgestaltet sein, dass er den Umgebungseinflüssen standhält. Er ist dergestalt angeordnet und positioniert, dass der verformbare Körper sich stets oder wenigstens zeitweise zwischen dem Rahmen und einem auf dem Wasser schwimmenden aufzunehmenden Wasserfahrzeug befindet, wenn die Rampe in der Aufnahmeposition ist. Somit stößt das Wasserfahrzeug überhaupt nicht oder nur unter einem spitzen Winkel und in einem kleinen Bereich gegen den bevorzugt starren Rahmen, was die Gefahr einer Beschädigung verringert. Dank des Rahmens lässt sich die Rampe leichter in die und aus der Aufnahmeposition bewegen, auch gegen die Schwerkraft. Nicht erforderlich ist es, ein Stellglied oder ein Verbindungsmittel am verformbaren Körper selber zu befestigen.

In einer Ausgestaltung ist der Rahmen der Rampe aus Stahl oder einem anderen Metall geformt und daher besonders stabil und robust. Der verformbare Körper umfasst keinen metallischen Bestandteil, der in Kontakt mit einem aufzunehmenden Wasserfahrzeug kommt. Diese Ausgestaltung reduziert die Gefahr, dass ein aufzunehmendes Wasserfahrzeug von der Rampe beschädigt wird.

Lösungsgemäß zeigt der verformbare Körper zu einem aufzunehmenden Wasserfahrzeug, wenn die Rampe in der oder einer Aufnahmeposition ist. Wenigstens ein Teil des verformbaren Körpers befindet sich unterhalb des aufzunehmenden Wasserfahrzeugs. In einer Ausgestaltung gleitet das Wasserfahrzeug über den verformbaren Körper hinweg auf die stationäre Tragvorrichtung zu. Das Wasserfahrzeug kommt hierbei in Kontakt mit einer Oberfläche des verformbaren Körpers, vorzugsweise mit der nach oben zeigenden Oberfläche.

Verschiedene Ausgestaltungen sind möglich, um eine Reibung zwischen dem Boden des Wasserfahrzeugs und der zum Wasserfahrzeug zeigenden Oberfläche des verformbaren Körpers zu reduzieren. In einer Ausführungsform ist diese Oberfläche des verformbaren Körpers aus einem Material gestaltet, welches zu einer geringen Reibungskraft zwischen den verformbaren Körper und dem Wasserfahrzeug führt. In einer anderen Ausgestaltung ist eine Abfolge von Laufrollen auf die Oberfläche des verformbaren Körpers aufgebracht. Das Wasserfahrzeug gleitet über diese Laufrollen hinweg und versetzt die Laufrollen in Rotation. Vorzugsweise tritt ein Abstand zwischen dem Wasserfahrzeug und dem Rest des verformbaren Körpers auf, während das Wasserfahrzeug über den verformbaren Körper gleitet, so dass das Wasserfahrzeug nur mit den Laufrollen, nicht aber mit einem weiteren Bestandteil des verformbaren Körpers in Kontakt kommt. Der Rest des verformbaren Körpers kann daher aus einem Material mit einer hohen Reibungskraft mit dem Wasserfahrzeug gefertigt sein.

Der verformbare Körper kann nicht Erfindungsgemäß als Vollkörper ausgestaltet sein. Das spezifische Gewicht des verformbaren Vollkörpers ist bevorzugt geringer als das von Wasser, so dass der Vollkörper auf dem Wasser schwimmen kann. Der Auftrieb, den der Vollkörper erzeugt, ist größer als das Gewicht der Rampe. Der Vollkörper kann aus Styropor oder einem anderen ausreichend leichten Kunststoff gefertigt sein.

Erfindungsgemäß umfasst der verformbare Körper hingegen mindestens einen Hohlraum. Dieser Hohlraum ist von einer Umhüllung aus einem verformbaren Material umgeben. Der oder mindestens ein Hohlraum lässt sich mit Luft oder mit einem anderen Gas befüllen, wodurch sich das Volumen des Hohlraums vergrößert und das Gas im Hohlraum unter Überdruck steht. Diese Ausgestaltung ermöglicht es, das Gas in den Hohlraum zu pumpen oder anderweitig zu fördern, wenn ein Wasserfahrzeug aufzunehmen ist.

Die Rampe mit dem aufgepumpten oder anderweitig mit Gas gefülltem Hohlraum befindet sich in der oder einer Aufnahmeposition und lässt sich durch das Wasserfahrzeug verformen, wenn das Wasserfahrzeug aufgenommen werden soll und gegen den verformbaren Körper stößt. Das Gas lässt sich wieder aus dem oder mindestens einem Hohlkörper entfernen, und der Hohlkörper und somit die Rampe nehmen dann weniger Platz ein. Dadurch lässt die Rampe sich leichter verstauen oder anderweitig in eine Parkposition verbringen, wenn die Rampe aktuell nicht benötigt wird. Verglichen mit einer Rampe ohne Hohlraum wird weniger Platz zum Aufnehmen des verformbaren Körpers benötigt, nachdem die Rampe aus der Aufnahmeposition weg bewegt ist.

Möglich ist auch, dass der verformbare Körper einen verformbaren Vollkörper und einen Hohlkörper umfasst, wobei der Vollkörper bevorzugt auf dem Wasser schwimmen kann. Diese Ausgestaltung ermöglicht es, dass der verformbare Körper auch dann auf dem Wasser schwimmt, wenn der Hohlraum gar nicht oder nicht vollständig aufgepumpt werden kann, z.B. aufgrund eines Lecks. Möglich ist auch, dass ein Hohlraum sich mit Gas füllen und wieder entleeren lässt und ein weiterer Hohlraum dauerhaft mit Gas gefüllt ist.

In einer Ausgestaltung lässt sich der oder mindestens ein Hohlraum dergestalt mit Gas füllen, dass das Volumen des mit Gas gefüllten Hohlraums ausreichend groß wird und der Auftrieb des verformbaren Körpers größer ist als sein Gewicht, vorzugsweise mindestens doppelt so groß wie das Gewicht ist. Der verformbare Körper kann auf dem Wasser schwimmen. Das aufzunehmende Wasserfahrzeug stößt gegen den schwimmenden verformbaren Körper. Diese Ausgestaltung erleichtert den gewünschten Vorgang, dass das Wasserfahrzeug den verformbaren Körper nach unten unter die Wasseroberfläche drückt.

In einer Ausgestaltung kann nicht nur der verformbare Körper allein, sondern sogar die gesamte Rampe in der oder einer Aufnahmeposition auf dem Wasser schwimmen, zumindest solange sich das aufzunehmende Wasserfahrzeug nicht auf der Rampe befindet. "Schwimmfähig" bedeutet, dass das Volumen der Rampe einschließlich des bevorzugt starren Rahmens in der oder einer Aufnahmeposition größer ist als das Gewicht des von der Rampe verdrängten Wassers. Die Rampe mit dem verformbaren Körper befindet sich in der Aufnahmeposition, schwimmt auf dem Wasser und lässt sich durch das Wasserfahrzeug verformen, wenn das Wasserfahrzeug aufgenommen werden soll und gegen den verformbaren Körper stößt. Daher taucht die Rampe in der Aufnahmeposition auch dann nicht unter, wenn sie nicht von einem anderen Bestandteil der Aufnahmevorrichtung getragen wird. Ein Teil der Rampe ragt aus dem Wasser. Insbesondere ragt wenigstens ein Teil des verformbaren Körpers aus dem Wasser. Die Rampe ist dauerhaft in diesem schwimmfähigen Zustand oder lässt sich in diesen schwimmfähigen Zustand bringen, beispielsweise indem einen Hohlraum mit Gas gefüllt wird.

Die Rampe mit dem entleerten Hohlkörper ist nicht notwendigerweise schwimmfähig. Die Eigenschaft, schwimmfähig zu sein, ist nämlich nicht erforderlich, wenn die Rampe in der oder einer Parkposition ist.

In einer anderen Ausgestaltung kann der verformbare Körper sich relativ zum Rahmen der Rampe nach oben und nach unten bewegen, wenn die Rampe in der oder einer Aufnahmeposition ist und der verformbare Körper auf dem Wasser schwimmt. Diese Ausgestaltung ermöglicht es, den Halterahmen der Rampe in einer vorgegebenen Position unter Wasser zu bewegen und dort zu halten. Der verformbare Körper schwimmt auf dem Wasser und wird von den Wasserwellen sowie von einem Wasserfahrzeug auf der Rampe relativ zum Rahmen auf und ab bewegt. Diese Ausgestaltung vereinfacht die Konstruktion eines Stellglieds für die Rampe. Es reicht, wenn das Stellglied den Rahmen in eine feste vorgegebene Position unter Wasser bewegt und dort hält. Vorzugsweise wird das freie Ende des Rahmens so tief im Wasser gehalten, dass der Abstand zur Wasseroberfläche größer ist als der Tiefgang eines aufzunehmenden Wasserfahrzeugs.

Die Ausgestaltung mit dem schwimmfähigen Körper und die Ausführungsform mit der schwimmfähigen Rampe reduzieren weiter die Gefahr, dass Wasser in die Aufnahmevorrichtung eindringt, wenn die Rampe in der oder einer Aufnahmeposition ist. Die Rampe befindet sich nur zu einem Teil unter Wasser und zu einem Teil über Wasser, und der verformbare Körper verhindert das Eindringen. Dank des verformbaren Körpers kann das Wasserfahrzeug trotzdem auf die Rampe fahren und die Rampe aufgrund des eigenen Gewichts unter Wasser drücken.

In einer Ausgestaltung ist die Aufnahmevorrichtung an Bord eines weiteren Wasserfahrzeugs montiert. Die Rampe lässt sich relativ zum weiteren Wasserfahrzeug bewegen, z.B. drehen oder anderweitig verschwenken, und zwar bevorzugt auch dann, wenn die Rampe in der oder einer Aufnahmeposition ist. Dank der Ausgestaltung, dass die Rampe in der Aufnahmeposition auf dem Wasser schwimmen kann, kann die Rampe sich relativ zum weiteren Wasserfahrzeug bewegen, wenn Wind oder Wellen das weitere Wasserfahrzeug bewegen. Die obere Oberfläche der Rampe führt geringere Relativbewegung relativ zur Wasseroberfläche aus verglichen mit einer Rampe, die nicht schwimmen kann und daher vom weiteren Wasserfahrzeug getragen wird und sich mit dem weiteren Wasserfahrzeug mitbewegt.

Ein entsprechender Vorteil wird mit einem schwimmfähigen verformbaren Körper auf dem Rahmen der Rampe erzielt, wobei der schwimmfähige Körper sich relativ zum Rahmen auf- und abbewegen kann. Möglich ist, dass der Rahmen nicht relativ zum weiteren Wasserfahrzeug bewegt wird, wenn die Rampe in der Aufnahmeposition ist.

Vorzugsweise wird der verformbare Körper aus einem anderen Zustand in den schwimmfähigen Zustand überführt. Im anderen Zustand nimmt der verformbare Körper bevorzugt weniger Platz ein. Diese Überführung wird bevorzugt zeitlich überlappend mit dem Schritt durchgeführt, die Rampe aus einer Parkposition in die oder eine Aufnahmeposition zu bewegen. Dieses zeitlich überlappende Vorgehen spart Zeit ein. Entsprechend wird der Vorgang, den verformbaren Körper aus dem schwimmfähigen Zustand in den anderen Zustand zu überführen, zeitlich überlappend mit dem Vorgang, die Rampe aus der Aufnahmeposition in die Parkposition zu bewegen, durchgeführt.

Ein aufzunehmendes Wasserfahrzeug vermag in eine Fahrtrichtung auf die in der Aufnahmeposition befindliche Rampe zu fahren oder bewegt zu werden. Wenn die Rampe sich in der oder einer Aufnahmeposition befindet, so ist der verformbare Körper vorzugsweise mindestens halb so bereit und halb so lang wie der Rahmen. Die Länge und die Breite ist die jeweilige Abmessung in eine Richtung parallel zu und senkrecht auf der Fahrtrichtung des Wasserfahrzeugs. Der verformbare Körper nimmt also mindestens die Hälfte der Breite und mindestens die Hälfte der Länge der gesamten Rampe ein. Besonders bevorzugt nimmt der verformbare Körper wenigstens drei Viertel der Breite und drei Viertel der Länge der gesamten Rampe ein, wenn die Rampe in der oder einer Aufnahmeposition ist. Vorzugsweise ist der verformbare Körper breiter als das oder jedes aufzunehmende Wasserfahrzeug. Die Ausgestaltung, dass der verformbare Körper mindestens halb so lang und halb so bereit wie die Rampe ist, ermöglicht Folgendes: Wenigstens zeitweise wird das gesamte Wasserfahrzeug von dem verformbaren Körper getragen und hat einen vertikalen Abstand zum Rahmen der Rampe. Der verformbare Körper dämpft Schwingungen, die vom Rahmen ausgehen. Umgekehrt dämpft der verformbare Körper Schwingungen, die das Wasserfahrzeug z.B. aufgrund von Wasserwellen ausübt. Die Dämpfung reduziert den Verschleiß des aufzunehmenden Wasserfahrzeugs. Das Wasserfahrzeug auf der Rampe kann dank des verformbaren Körpers nicht zur Seite kippen.

Vorzugsweise ist der verformbare Körper an einem Tragelement montiert, welches zum Rahmen der Rampe gehört. Dieses Tragelement hat eine Breite, das ist eine Abmessung in eine horizontale Richtung senkrecht auf die Fahrtrichtung eines aufzunehmenden Wasserfahrzeugs auf die Rampe, welche mindestens so groß wie die Abmessung der stationären Tragvorrichtung in dieser Richtung ist. Damit ist dieses Tragelement auch breiter als das aufzunehmende Wasserfahrzeug. Vorzugsweise ist das Tragelement auch breiter als der verformbare Körper.

Möglich ist, mindestens ein Stellglied oder ein Verbindungselement seitlich am Tragelement zu befestigen, welches die Rampe zu bewegen vermag, bevorzugt jeweils ein Element an beiden Seiten des Tragelements. Dank der ausreichenden Breite des Tragelements behindert das Stellglied oder Verbindungselement nicht die Fahrt des Wasserfahrzeugs auf die Rampe.

Falls die Aufnahmevorrichtung zu einem weiteren Wasserfahrzeug gehört, so lässt das Tragelement sich vorzugsweise in eine Position verbringen, in welcher das Tragelement die Aufnahmevorrichtung gegen das umgebende Wasser verschließt. In dieser Verschlussposition schließt das Tragelement die Aufnahmevorrichtung vollständig ab. Vorzugsweise schließt das Tragelement in dieser Position bündig mit der Außenhülle des weiteren Wasserfahrzeugs ab. Ein aufgenommenes Wasserfahrzeug befindet sich im Inneren des weiteren Wasserfahrzeugs. Diese Eigenschaft reduziert die Signatur des weiteren Wasserfahrzeugs, also die Erkennbarkeit des weiteren Wasserfahrzeugs in einem Radarbild.

Vorzugsweise schließt das Tragelement in der Verschlussposition die Außenhülle des weiteren Wasserfahrzeugs wasserdicht ab. Das Tragelement lässt sich so stabil und so dick ausführen, dass sie bis zu einem gewissen Grade das aufgenommene Wasserfahrzeug auf der Tragvorrichtung sowie Besatzungsmitglieder gegen Umgebungseinflüsse, z.B. gegen Wasserwellen, Wind und Beschuss, schützt.

Vorzugsweise lässt die Rampe sich aus der Aufnahmeposition in eine Parkposition verschwenken oder linear bewegen oder anderweitig bewegen. Bevorzugt ist die Rampe in der Parkposition vollständig oberhalb der Wasseroberfläche. In einer Ausgestaltung lässt die Rampe sich um eine Drehung zwischen den beiden Positionen bewegen. Die Drehachse dieser Drehung befindet sich vorzugsweise oberhalb der Wasseroberfläche. In der oder jeder Parkposition befindet sich der verformbare Körper zwischen dem Rahmen der Rampe und der stationären Tragvorrichtung. Der verformbare Körper verhindert in dieser Position, dass ein Wasserfahrzeug auf der stationären Tragvorrichtung gegen den Rahmen stößt. Dies kann insbesondere dann geschehen, wenn die Aufnahmevorrichtung zu einem weiteren Wasserfahrzeug gehört, welches durch hohe Wellen fahren kann und dabei in unterschiedliche Richtungen geneigt werden kann. Durch diese Neigung kann das Wasserfahrzeug entlang der stationären Tragvorrichtung auf die Rampe zu rutschen und wird in einer Ausgestaltung vom verformbaren Körper gestoppt.

Erfindungsgemäß wird der verformbare Körper in eine Aufnahmekammer verbracht, wenn die Rampe in die oder eine Parkposition verbracht wird. Bevorzugt wird der verformbare Körper ausschließlich aufgrund der Bewegung der Rampe in die Parkposition in die Aufnahmekammer verbracht, z.B. durch die Schwerkraft. Ein zusätzliches Stellglied für dieses Verbringen ist dann nicht erforderlich.

Vorzugsweise umfasst die Aufnahmevorrichtung ein Abweiserelement. Dieses Abweiserelement befindet sich mindestens dann, wenn die Rampe in der oder einer Parkposition ist, unterhalb des verformbaren Körpers und hebt ihn an. Dadurch verhindert das Abweiserelement, dass ein Teil des verformbaren Körpers in unerwünschter Weise nach unten rutscht und z.B. die Bewegung der Rampe in die Parkposition behindert. Das Abweiserelement kann sich in der Aufnahmekammer befinden.

Vorzugsweise wird die Rampe - oder auch nur der schwimmfähige verformbare Körper - in der oder einer Aufnahmeposition durch mindestens ein flexibles Verbindungselement, z.B. durch zwei parallele Seile, gegen seitliches Versetzen fixiert, also gegen eine unerwünschte Bewegung in eine Richtung senkrecht auf die oder schräg zur Fahrtrichtung eines Wasserfahrzeugs auf die Rampe. Das oder mindestens ein flexibles Verbindungselement ist wenigstens zeitweise gestrafft oder gespannt, wenn die Rampe in der oder einer Aufnahmeposition ist.

Möglich ist, dass mindestens eine Laufrolle ein flexibles Verbindungselement spannt. In einer anderen Ausgestaltung wird das oder mindestens ein flexibles Verbindungselement vom verformbaren Körper gestrafft und / oder gespannt. In dieser Ausgestaltung lässt sich das Volumen des verformbaren Körpers bis zu einem Maximal-Volumen vergrößern, beispielsweise indem unter Überdruck Gas in einen Hohlraum des verformbaren Körpers gepresst wird. Oder die Abmessung des verformbaren Körpers in eine Richtung senkrecht auf die Fahrtrichtung des Wasserfahrzeugs lässt sich bis zu einer Maximal-Abmessung vergrößern. Wenn der verformbare Körper das Maximal-Volumen oder die Maximal-Abmessung hat, spannt oder strafft er das oder mindestens ein Verbindungselement.

In einer Ausgestaltung umfasst die Aufnahmevorrichtung eine Fördervorrichtung, z.B. mindestens ein Förderband oder eine Endloskette, welche das Wasserfahrzeug aktiv aus dem Wasser zieht. Diese Fördervorrichtung kann einen Bestandteil der stationären Tragvorrichtung bilden oder sich zwischen der Rampe und der Tragvorrichtung befinden oder zur Rampe gehören. In einer anderen Ausgestaltung wird das Wasserfahrzeug mit Hilfe eines Seils aus dem Wasser und auf die Tragvorrichtung gezogen. Möglich ist auch, dass das Wasserfahrzeug mit seinem eigenen Antrieb auf die stationäre Tragvorrichtung fährt. Diese Ausgestaltungen lassen sich kombinieren.

Das aufzunehmende Wasserfahrzeug kann einen eigenen Antrieb aufweisen oder zur Aufnahmevorrichtung hin gezogen oder geschoben werden. Die Aufnahmevorrichtung kann zu einem Schiff gehören, z.B. zu einem Kriegsschiff, Forschungsschiff, Handelsschiff, Passagierschiff oder Seenotrettungskreuzer, oder Bestandteil einer schwimmenden Plattform oder einer ortsfesten und an Land aufgestellten Aufnahmevorrichtung sein, welche an einem Ufer positioniert ist.

In einer Ausgestaltung ist die Rampe dergestalt beweglich mit der stationären Tragvorrichtung verbunden ist, dass ein Wasserfahrzeug auf der in der oder einer Aufnahmeposition befindlichen Rampe die Rampe relativ zur Tragvorrichtung nach unten zu drücken vermag.

In einer Ausgestaltung nimmt der verformbare Körper sowohl parallel als auch quer zur Fahrtrichtung des Wasserfahrzeugs auf die Rampe jeweils mindestens die Hälfte der in der oder einer Aufnahmeposition befindlichen Rampe ein.

In einer Ausgestaltung weist der Rahmen der Rampe ein Tragelement auf, wobei der verformbare Körper am Tragelement befestigt ist und das Tragelement eine Abmessung in eine Richtung senkrecht auf die Fahrtrichtung eines Wasserfahrzeugs auf die Rampe aufweist, die mindestens so groß wie die Abmessung der stationären Tragvorrichtung in dieser Richtung ist.

In einer Ausgestaltung ist die Rampe so ausgestaltet, dass
- eine Oberfläche des verformbaren Körpers zu einem aufzunehmenden und im Wasser befindlichen Wasserfahrzeug zeigt und
- wenigstens zeitweise in Kontakt mit dem Wasserfahrzeug kommt, wenn die Rampe in der oder einer Aufnahmeposition ist,
wobei mindestens eine Laufrolle auf diese Oberfläche montiert ist.

In einer Ausgestaltung umfasst der Rahmen der Rampe mindestens ein flächiges Bauteil, welches sich in einer Ebene erstreckt, wobei dann, wenn die Rampe in der oder einer Parkposition ist, die Ebene des flächigen Bauteils mit der Vertikalen einen Winkel von maximal zwanzig Grad einschließt.

In einer Ausgestaltung umfasst die Aufnahmevorrichtung ein Abweiserelement, welche sich dann, wenn die Rampe in der oder einer Parkposition ist, unterhalb des verformbaren Körpers befindet.

In einer Ausgestaltung umfasst die Aufnahmevorrichtung mindestens eine Fördereinheit, welche dazu ausgestaltet ist, ein auf der Rampe befindliches Wasserfahrzeug aus dem Wasser zu ziehen.

In einer Ausgestaltung ist die Abmessung des verformbaren Körpers in mindestens eine Richtung, die senkrecht auf der auf der Fahrtrichtung eines auf die Rampe fahrenden Wasserfahrzeugs steht, bis zu einer Maximal-Abmessung vergrößerbar, in welcher der verformbare Körper mindestens die Hälfte der Breite des Rampen-Rahmens einnimmt.

In einer Ausgestaltung umfasst die Aufnahmevorrichtung eine Tragstruktur und mindestens ein flexibles Verbindungselement, wobei das oder jedes flexible Verbindungselement mit der Tragstruktur und mit dem Rahmen der Rampe verbunden ist. Der verformbare Körper ist dergestalt ausgestaltet und so angeordnet, dass mindestens dann, wenn die Rampe in der oder einer Aufnahmeposition ist, der auf die Maximal-Abmessung vergrößerte verformbare Körper das flexible Verbindungselement strafft und/oder spannt.

In einem weiteren Aspekt betrifft die Erfindung ein Schiff mit einer erfindungsgemäßen Aufnahmevorrichtung.

In einer Ausgestaltung weist das Schiff eine Außenhülle auf. Die Rampe ist aus der Aufnahmeposition in eine Parkposition beweglich ist, wobei dann, wenn die Rampe sich in der Parkposition befindet, der Rahmen der Rampe bündig mit der Außenhülle abschließt.

In einem weiteren Aspekt betrifft die Erfindung die Verwendung des erfindungsgemäßen Verfahrens zum Aufnehmen eines Wasserfahrzeugs an Bord eines weiteren Wasserfahrzeugs.

Nachfolgend ist die erfindungsgemäße Aufnahmevorrichtung anhand eines in den Zeichnungen dargestellten Ausführungsbeispiels näher erläutert.
Fig. 1 in einer Ausgestaltung in einer Seitenansicht den Heckbereich eines Mutterschiffs, die Aufnahmevorrichtung des Ausführungsbeispiels mit der Rampe in einer Aufnahmeposition und ein Schlauchboot sowohl auf dem Wasser als auch auf der Tragvorrichtung;
Fig. 2 in einer vergrößerten Darstellung den Bereich II von Fig. 1;
Fig. 3 in einer Draufsicht einen Teil der Anordnung von Fig. 1;
Fig. 4 den Heckbereich von Fig. 1 mit der Aufnahmevorrichtung in der Parkposition und dem Schlauchboot auf der Tragvorrichtung;
Fig. 5 in einer Ansicht von hinten den Heckbereich von Fig. 4.

Im Ausführungsbeispiel wird die Erfindung dafür eingesetzt, um mindestens ein Boot an Bord eines Schiffs aufzunehmen. Das aufnehmende Schiff fungiert deshalb als ein Mutterschiff. Das oder jedes Boot wird z.B. im Inneren oder an Deck des Mutterschiffs aufgenommen. Das oder jedes aufzunehmende Boot besitzt im Ausführungsbeispiel einen eigenen Antrieb, vorzugsweise einen Motor und mindestens einen Propeller oder einen Wasserstrahlantrieb. Die Erfindung lässt sich auch dafür einsetzen, ein Boot oder einen sonstigen schwimmfähigen Gegenstand ohne eigenen Antrieb aufzunehmen.

Fig. 1 und Fig. 4 zeigen in einer Seitenansicht von rechts den Heckbereich eines aufnehmenden Wasserfahrzeugs 20, welches auch Mutterschiff genannt wird und eine Tragstruktur T aufweist. Gezeigt werden ein unterer Teil H.u und ein oberer Teil H.o des Hecks des Mutterschiffs 20. Fig. 1 zeigt weiterhin dasselbe Schlauchboot 1 einmal auf der Wasseroberfläche WO schwimmend (Position 1.w) und einmal von Mutterschiff 20 aufgenommen (Position 1.a). Das aufgenommene Schlauchboot 1 in der Position 1.a ruht auf einer stationären Tragvorrichtung 2, die zu einer Bootsgarage des Mutterschiffs 20 gehört und dessen obere Oberfläche gesehen in die Fahrtrichtung des Mutterschiffs 20 schräg ansteigt, vgl. Fig. 1 und Fig. 4.

Im Ausführungsbeispiel wird das Schlauchboot 1 von einem Wasserstrahlantrieb angetrieben. Möglich ist auch, dass das Schlauchboot 1 mindestens einen Außenbordmotor aufweist. Dieser wird nach oben geklappt, bevor der Propeller die lösungsgemäße Aufnahmevorrichtung erreicht. Das aufzunehmende Schlauchboot 1 kann auch ohne einen eigenen Antrieb ausgestaltet sein.

Ein Besatzungsmitglied M.1 des Schlauchboots 1 oder des Mutterschiffs 20 kann die Bootsgarage durch eine Tür (nicht gezeigt) verlassen und später auf gleichem Wege die Bootsgarage wieder betreten. In Fig. 1 und Fig. 4 werden außerdem zwei Behälter 30.1 und 30.2 an Bord des Mutterschiffs 20 gezeigt, die nicht zur Aufnahmevorrichtung des Ausführungsbeispiels gehören.

Fig. 2 zeigt eine vergrößerte Darstellung des Bereichs II von Fig. 1, also den vorderen Teil der Rampe 10 und den hinteren Teil der Tragvorrichtung 2. Fig. 3 zeigt eine Draufsicht auf einen Teil der Anordnung von Fig. 1.

Im Folgenden beziehen sich die Begriffe "vorne", "hinten", "rechts" und "links" auf die übereinstimmenden Fahrtrichtungen FR des Schlauchboot 1 und des Mutterschiffs 20. In Fig. 1 bis Fig. 4 ist die Fahrtrichtung FR von rechts nach links, und in Fig. 5 zeigt sie vom Betrachter weg.

Das aufzunehmende Schlauchboot 1 in der Position 1.w fährt von hinten auf das Mutterschiff 20 zu und erreicht eine Rampe 10, welche relativ zur Tragvorrichtung 2 und zur Tragstruktur T des Mutterschiffs 20 um eine horizontale Drehachse DA zwischen zwei Position bewegt werden kann, nämlich zwischen mindestens einer Aufnahmeposition (Fig. 1 bis Fig. 3) und einer Parkposition (Fig. 4 und Fig. 5). Die horizontale Drehachse DA steht senkrecht auf der Fahrtrichtung FR und befindet sich vorzugsweise oberhalb der Wasseroberfläche WO. Das Schlauchboot 1 in der Position 1.w hat einen Tiefgang Tg und erreicht die Rampe 10 in einer Kontaktposition C, vgl. Fig. 1.

Das Schlauchboot 1 in der Position 1.w wird in einer Ausgestaltung von unten von einer Fördervorrichtung 6 der Rampe 10 gefasst und auf die schräg ansteigende Rampe 10 gezogen. Die Fördervorrichtung 6 kann ein Förderband oder eine Kette umfassen. Das Schlauchboot 1 wird danach mit Hilfe einer weiteren Fördervorrichtung 3, welche zur stationären Tragvorrichtung 2 gehört, weiter geschoben. Der eigene Antrieb des Schlauchboot 1 unterstützt diese Bewegung auf die Rampe 10 und später auf die Tragvorrichtung 2, bis der eigene Antrieb an der Stelle F vollständig aus dem Wasser gehoben ist. Die beiden Fördervorrichtungen 3 und 6 bilden im Ausführungsbeispiel eine durchgehende schräge Ebene. Sobald der Bug des Schlauchboots 1 die Stelle F erreicht, wird der oder jeder Propeller oder der Wasserstrahlantrieb des Schlauchboot 1 vollständig aus dem Wasser gezogen, und das Schlauchboot 1 wird nur noch von den Fördervorrichtungen 3 und 6 bewegt. Das Schlauchboot 1 hat die Parkposition 1.a in der Bootsgarage erreicht, wenn das Heck des Schlauchboots 1 eine vorgegebene Stelle, z.B. die Ebene A - A, passiert hat oder der Bug die Stelle B erreicht hat. In einer Ausführungsform entdeckt ein Sensor (nicht gezeigt) automatisch eines dieser beiden Ereignisse. Sobald eines dieser beiden Ereignisse aufgetreten ist, werden beide Fördervorrichtungen 3 und 6 gestoppt.

In einer Abwandlung besitzt die Rampe 10 keine eigene Fördervorrichtung 6, sondern ein nicht angetriebenes Laufband, das mit der Fördervorrichtung 3 eine durchgehende schräge Ebene bildet. Aufgrund seines eigenen Antriebs bewegt das Schlauchboot 1 dieses Laufband, sobald es die Stelle C erreicht hat. Der eigene Antrieb schiebt das Schlauchboot 1 bis zur Stelle F. Bevorzugt kann das Schlauchboot 1 das Laufband nur so bewegen, dass das Schlauchboot 1 auf das Mutterschiff 20 zu bewegt wird. Das Laufband verhindert, dass das Schlauchboot 1 wieder ins Wasser zurück rutscht. Die angetriebene Fördervorrichtung 3 der Tragvorrichtung 2 arbeitet genauso wie gerade oben beschrieben.

In einer dritten Ausgestaltung besitzt die Rampe 10 weder eine Fördereinrichtung 6 noch ein Laufband. Auch in dieser Ausgestaltung bilden die oberen Oberflächen der Rampe 10 und der Fördervorrichtung 3 eine durchgehende schräge Ebene. Das Schlauchboot 1 in der Position 1.w gleitet direkt auf dem verformbaren Körper 5, der die obere Oberfläche O.5 der Rampe 10 bildet und weiter unten beschrieben wird, auf die Tragvorrichtung 2 zu.

In einer Ausgestaltung zeigt eine Vielzahl von Rollen 15.1, 15.2, ... auf der oberen Oberfläche des verformbaren Körpers 5 nach oben. Das Schlauchboot 1 gleitet über diese Rollen 15.1, 15.2, ... hinweg. Die Rollen 15.1, 15.2, ... reduzieren die Reibung zwischen dem verformbaren Körper 5 und dem Schlauchboot 1. Diese Rollen 15.1, 15.2, ... können nicht angetriebenes Laufrollen oder angetriebene Walzen sein.

Möglich ist auch, dass weder die Rampe 10 noch die Tragvorrichtung 2 eine eigene Fördervorrichtung besitzen. Das Schlauchboot 1 gleitet über die obere Oberfläche O.5 der Rampe 10 und über die obere Oberfläche der Tragvorrichtung 2 hinweg in die Position 1.a. Auch in dieser Ausgestaltung bilden die oberen Oberflächen eine durchgehende schräge Ebene. Laufrollen können auf die obere Oberfläche O.5 des verformbaren Körpers 5 und / oder der stationären Tragvorrichtung 2 aufgebracht sein. Das Schlauchboot wird vom eigenen Antrieb zur Tragvorrichtung 2 geschoben. In einer Ausgestaltung wird das Schlauchboot 1 zusätzlich von einem Seil (nicht gezeigt) auf die Tragvorrichtung 2 gezogen.

Die Rampe 10 des Ausführungsbeispiels besitzt folgende Bestandteile:
- einen starren Rahmen,
- einen verformbaren Körper 5 und
- in einer Ausgestaltung die Fördervorrichtung 6 oder das Laufband, die / das um den verformbaren Körper 5 herum geführt ist.

Die zum Schlauchboot 1 zeigenden Oberfläche O.5 der Rampe 10 und die obere Oberfläche der Tragvorrichtung 2, z.B. die Fördervorrichtung 3, sind - gesehen in eine Betrachtungsrichtung parallel zur Fahrtrichtung FR - V-förmig geformt oder anderweitig aufgekimmt. Sie sind dadurch an das Unterwasserprofil des Schlauchboots 1 angepasst.

Der Rahmen der Rampe 10 umfasst
- ein ausreichend dickes Tragblech 4 mit einem hinteren Teil 4.h, einem mittleren Teil 4.m und einem vorderen Teil 4.v,
- zwei vorzugsweise flexible Verbindungselemente 9.l, 9.r und
- zwei Stellglieder (nicht gezeigt), die mit dem Tragblech 4 gelenkig verbunden sind.

Jedes Blech-Teil 4.v, 4.m, 4.h erstreckt sich in jeweils einer Ebene. Das vordere Blech-Teil 4.v ist beispielsweise mit einem Winkel von ca. 100 Grad in einer Kante, die senkrecht auf der Fahrtrichtung FR steht, mit den mittleren Blech-Teil 4.m fest verbunden. Das mittlere Blech-Teil 4.m ist im Ausführungsbeispiel mit einem Winkel von ca. 160 Grad in einer parallelen Kante mit dem hinteren Blech-Teil 4.h fest verbunden. Andere Ausgestaltungen des Tragblechs 4 sind ebenfalls möglich.

Das Tragblech 4 lässt sich relativ zur Tragstruktur T des Mutterschiffs 20 und damit zur Tragvorrichtung 2 um eine horizontale Drehachse DA drehen, welche senkrecht auf den Zeichenebenen von Fig. 1, Fig. 2 und Fig. 4 steht und in den Zeichenebenen von Fig. 3 und Fig. 5 liegt und oberhalb der Wasseroberfläche angeordnet ist. Das Tragblech 4 lässt sich um einen Winkel W (Fig. 2) zwischen einer Aufnahmeposition (Fig. 1) und einer Parkposition (Fig. 4) hin- und hier drehen. Mindestens ein Anschlagelement (nicht gezeigt) begrenzt die Drehung des Tragblechs 4 aus der Parkposition nach unten in die Aufnahmeposition. Die Tragstruktur T des Mutterschiffs 2 begrenzt die Bewegung der Rampe 10 nach oben in die entgegengesetzte Richtung. Wenn die Rampe 10 in der Aufnahmeposition ist, befinden sich der mittlere Blech-Teil 4.m und der hintere Blech-Teil 4.h vollständig unter der Wasseroberfläche WO, vgl. Fig. 1. Natürlich kann das Tragblech 4 aufgrund von Bewegungen, die das Mutterschiff 20 ausführt, und von Wellen zeitweise und teilweise aus dem Wasser auftauchen.

In der Parkposition schließen der hinteren Blech-Teil 4.h bündig mit dem oberen Heck-Teil H.o und das mittlere Blech-Teil 4.m bündig mit dem unteren Heck-Teil 4.u ab. Der Winkel zwischen den Blech-Teilen 4.h und 4.m ist an den Winkel zwischen den Heck-Teilen 4.o und 4.u angepasst, vgl. Fig. 4. Wenn die Rampe 1 in der Parkposition ist, so befindet sich der verformbare Körper 5 im Inneren des Mutterschiffs 20. Dadurch hat das Mutterschiff 20 mit der Rampe 10 in der Parkposition eine geringere elektronische Signatur.

Die beiden Stellglieder, die z.B. als zwei hydraulische oder pneumatische Kolben-Zylinder-Einheiten ausgestaltet sind und nicht gezeigt werden, sind in zwei seitlichen Befestigungspunkten mit dem Tragblech 4 verbunden, stützen sich an der Tragstruktur T des Mutterschiffs 20 ab und können die Rampe 10 um die Drehachse DA zwischen den beiden Positionen hin- und herdrehen.

Ein flexibles rechtes Verbindungselement 9.r und ein korrespondierendes flexibles linkes Verbindungselement 9.l (nicht gezeigt) sind in zwei seitlichen Befestigungspunkten mit dem Tragblech 4 und mit der Tragstruktur T des Mutterschiffs 20 verbunden, vgl. Fig. 1 und Fig. 4. Wenn die Rampe 10 in der Aufnahmeposition ist und daher vollständig abgesenkt ist, sind die Verbindungselemente 9.l, 9.r vollständig gespannt.

Die obere Oberfläche O.5 des verformbaren Körpers 5 ist stärkerem Verschleiß ausgesetzt als der Rest des verformbaren Körpers 5, weil wiederholt ein Schlauchboot 1 auf diese obere Oberfläche O.5 auftrifft und umgelenkt wird. Die folgende Ausgestaltung vermeidet die Notwendigkeit, bei Verschleiß den gesamten verformbaren Körper 5 erneuern zu müssen. In dieser Ausgestaltung ist die zum Schlauchboot 1 zeigende obere Oberfläche O.5 des verformbaren Körpers 5 mit einer stabilen Schutzauflage versehen. Die Laufrollen 15.1, 15.2, ... können in diese Schutzauflage eingelassen sein oder durch Aussparung in der Schutzauflage hindurch nach oben ragen. Diese stabile Schutzauflage ist lösbar mit dem Rest des verformbaren Körpers 5 verbunden. Vorzugsweise lässt sich diese stabile Schutzauflage zusammen mit dem Rest des verformbaren Körpers 5 verformen. In dieser Ausgestaltung kommt das aufzunehmende Schlauchboot 1 in Kontakt mit der stabilen und bevorzugt verformbaren Schutzauflage und in einer Ausgestaltung zusätzlich mit den Laufrollen, aber nicht mit einem sonstigen Bestandteil des verformbaren Körpers. Die Schutzauflage verschleißt stärker als der Rest des verformbaren Körpers 5. Bei Verschleiß braucht nur die stabile Schutzauflage ausgetauscht zu werden.

Der verformbare Körper 5 kann als ein Vollkörper aus einem verformbaren Material, z.B. Gummi, geformt sein.

Im Ausführungsbeispiel umfasst der verformbare Körper 5 mindestens einen Hohlraum, der sich mit einem Gas auffüllen lässt und bevorzugt in zwei Kammern 13.l, 13.r unterteilt ist, vgl. Fig. 4. Im Folgenden wird der Begriff "Hohlkörper 5" verwendet, wenn Bezug auf die Eigenschaft genommen wird, dass der verformbare Körper 5 des Ausführungsbeispiels einen Hohlraum umfasst, der sich mit einem Gas auffüllen lässt.

Wie in Fig. 4 angedeutet ist, besitzen die beiden Kammern 13.l, 13.r des Hohlraums 5 zwei schräg nach oben zeigende obere Oberflächen. Diese bilden zusammen eine schräg ansteigende Fläche mit einem - gesehen in die Fahrtrichtung FR - V-förmigen Querschnitt. Die hinteren Enden der beiden Kammern 13.l, 13.r haben im Ausführungsbeispiel von oben gesehen zusammen die Form eines Schwalbenschwanzes, welcher an das Unterwasserprofil des vorderen Segments des aufzunehmenden Schlauchboots 1 angepasst ist.

In einer Ausgestaltung vermag eine Fördereinheit (nicht gezeigt), z.B. eine hydraulische oder pneumatische Pumpe, ein Gas in den Hohlraum 13.l, 13.r zu fördern und dadurch einen Überdruck in diesem Hohlraum 13.l, 13.r zu erzeugen. In einer anderen Ausgestaltung wird eine Fluidverbindung zwischen dem Hohlraum 13.l, 13.r und mindestens einer Quelle für Gas unter Überdruck, z.B. einer Pressluftflasche, hergestellt und der Hohlraum 13.l, 13.r auf diese Weise gefüllt.

Die Umhüllung des Hohlraums 13.l, 13.r bildet die äußere Oberfläche des verformbaren Körpers 5 und ist aus einem verformbaren Material, z.B. aus Gummi, hergestellt. Indem Gas in den Hohlraum 13.l, 13.r gefüllt wird, dehnt sich der Hohlkörper 5 nach hinten, nach oben, nach links und rechts aus, und das Volumen des verformbaren Hohlkörpers 5 lässt sich bis zu einem Maximal-Volumen vergrößern. Der verformbare Körper 5 ist dann in einem vollständig aufgeblasenen Zustand 5.a, vgl. Fig. 1, Fig. 2 und Fig. 3. Indem das Gas durch eine Öffnung der Umhüllung wieder abgelassen wird, wird das Volumen des verformbaren Hohlkörpers 5 wieder verkleinert. Der verformbare Körper 5 ist dann in einem entleerten Zustand 5.p, vgl. Fig. 4 und Fig. 5.

Der verformbare Körper 5 ist am Tragblech 4 befestigt. Wenn die Rampe 10 in der Aufnahmeposition ist, so befindet sich der verformbare Körper 5 oberhalb des Tragblechs 4. In einer Ausgestaltung ragt die hintere Kante HK des Tragblechs 4 nach hinten über den verformbaren Körper, z.B. den Hohlkörper 5 im aufgeblasenen Zustand 5.a, hinaus, vgl. Fig. 1. In einer anderen Ausgestaltung ragt der verformbare Körper 5 über die Hinterkante HK hinaus.

Im Ausführungsbeispiel vermag der Hohlkörper 5 im aufgeblasenen Zustand 5.a auf dem Wasser zu schwimmen. In einer Ausführungsform vermag der Hohlkörper 5 im aufgeblasenen Zustand 5.a sogar die Rampe 10 auf dem Wasser zu tragen. Der Auftrieb, den der aufgeblasenen Hohlkörper 5 erzeugt, ist in diesem Fall größer als das Gewicht der Rampe 10.

In einer Ausgestaltung ist der verformbare Körper 5 über die gesamte Länge des Tragblechs 4 am Tragblech 4 befestigt oder wenigstens über die gesamte Länge des mittleren Blechteils 4.m und des vorderen Blechteils 4.v. Dadurch bleibt der verformbare Körper 5 auch dann flächig mit dem Tragblech 4 verbunden, wenn die Rampe 10 in der Aufnahmeposition ist. In einer anderen Ausgestaltung ist der verformbare Körper 5 nur an einem vorderen Bereich des mittleren BlechTeils 4.m und vorzugsweise am vorderen Blech-Teil 4.v oder sogar nur am vorderen Blech-Teil 4.v befestigt. Der hintere Blech-Teil 5.h ist nicht mit dem verformbaren Körper 5 verbunden. Fig. 2 zeigt beispielhaft einen Verbindungsbereich VB, in welchem der als Hohlkörper ausgestaltete verformbare Körper 5 am mittleren Blech-Teil 4.m befestigt ist.

Wie bereits erwähnt, vermag bevorzugt der Hohlkörper 5 im aufgeblasenen Zustand 5.a oder der als Vollkörper ausgestaltete verformbare Körper 5 auf dem Wasser zu schwimmen. Mehrere Ausgestaltungen der Rampe 10 in der Aufnahmeposition mit dem bevorzugt schwimmfähigen verformbaren Körper 5 sind möglich:
- In einer Ausgestaltung ist der verformbare Körper 5 nur in einem vorderen Bereich, z.B. im Verbindungsbereich VB, mit dem Tragblech 4 verbunden. Wenn die Rampe 10 die Aufnahmeposition erreicht hat und die Rahmenteile 4.m, 4.h sich unter Wasser befinden, hebt der eigene Auftrieb den verformbaren Körper 5 z.B. außerhalb des Verbindungsbereichs VB von dem Tragblech 4 ab. Der verformbare Körper 5 kann sich z.B. aufgrund von Wellen oder weil das Boot 1 auf die Rampe 10 zu fährt relativ zum Tragblech 4 auf- und abbewegen, bevorzugt um eine horizontale Achse parallel zur Drehachse DA. In einer Ausgestaltung dämpfen die flexiblen Verbindungselemente 9.l, 9.r die Bewegungen des schwimmenden Hohlkörpers 5, weil der aufgeblasene Hohlkörper 5 die flexiblen Verbindungselemente 9.l, 9.r spannt, oder verhindern sogar solche Bewegungen des Hohlkörpers 5. Das Tragblech 4 lässt sich in einer festen Position unterhalb des schwimmenden verformbaren Körper 5 der Wasseroberfläche WO halten und führt bevorzugt keine Bewegungen relativ zum Mutterschiff 20 aus.
- In einer alternativen Ausgestaltung trägt der verformbare Körper 5 die gesamte Rampe 10, also auch das Tragblech 4, auf dem Wasser. Der verformbare Körper 5 kann über einen wesentlichen Teil der Länge mit dem Tragblech 4 verbunden sein. Das Tragblech 4 kann sich relativ zu Mutterschiff 20 um die Drehachse DA drehen, während die Rampe 10 auf dem Wasser schwimmt. Dadurch kann die gesamte Rampe 10 sich relativ zu Mutterschiff 20 z.B. aufgrund von Wellen oder weil das Boot 1 auf die Rampe 10 zu fährt auf- und abbewegen.
- In einer dritten Ausgestaltung hält eine Stützvorrichtung, z.B. zwei seitliche Federelemente oder zwei seitliche Kolben-Zylinder-Einheiten, die Rampe 10 in der Aufnahmeposition, so dass der verformbare Körper 5 teilweise über der Wasseroberfläche WO bleibt. Der Auftrieb des verformbaren Körpers 5 und die Stützvorrichtung kompensieren das Gewicht der Rampe 10. Bevorzugt kann die Rampe 10 sich relativ zum Mutterschiff 20 auf- und abbewegen. Das Stellglied für die Rampe 10 kompensiert laufend die Bewegung des Mutterschiffs 20, während die Rampe 10 in der Aufnahmeposition ist, so dass der verformbare Körper 5 stets etwa gleich weit aus dem Wasser ragt.

Wie bereits erwähnt, halten zwei flexible seitliche Verbindungselemente 9.l, 9.r die Rampe 10 in einer gewünschten zentrierten Position, in welche die obere Oberfläche O.5 der Rampe 10 und die obere Oberfläche der stationären Tragvorrichtung 2 eine durchgehende ansteigende schräge Ebene bilden. Der verformbare Körper 5 befindet sich zwischen den Verbindungselementen 9.l und 9.r. In einer bevorzugten Ausgestaltung spannt der aufgeblasene Hohlkörper 5 die Verbindungselemente 9.l, 9.r. Diese Ausgestaltung ermöglicht eine besonders gute Fixierung der abgesenkten Rampe 10 in der zentrierten Position. Wenn der Hohlkörper 5 entleert ist (Zustand 5.p), so sind die Verbindungselemente 9.l, 9.r schlaff oder in die Tragstruktur teilweise eingezogen und behindern nicht eine Bewegung der Rampe 10.

Die Rampe 10 ist drehbar an der Tragstruktur T des Mutterschiffs 20 befestigt. Wenn die Rampe 10 in der Aufnahmeposition ist, so bilden der Boden einer Aufnahmekammer AK und der mittlere Blech-Teil 4.m bevorzugt eine durchgehende schräge Ebene. Dieser Boden und eine vordere Wand der Aufnahmekammer AK werden nicht mit der Rampe 10 mit bewegt und umschließen die Aufnahmekammer AK. Wenn die Rampe 10 in die Parkposition angehoben wird, so gleitet der entleerte und schlaffe Hohlkörper 5 in diese Aufnahmekammer AK hinein. Der mittlere Blech-Teil 4.m bildet die hintere Wand der Aufnahmekammer AK, wenn die Rampe 10 in der Parkposition ist. Das Abweiserblech 7 ist am Boden der Aufnahmekammer AK befestigt und ragt in die Aufnahmekammer AK hinein. Die Aufnahmekammer AK ist kleiner als der Hohlkörper 5 im aufgeblasenen Zustand 5.a.

Fig. 4 und Fig. 5 zeigen die Rampe 10 in der angehobenen Parkposition und den Hohlkörper 5 in der entleerten Position 5.p. Der nunmehr schlaffe Hohlkörper 5 befindet sich in der Aufnahmekammer AK und oberhalb des Abweiserblechs 7. Dieses Abweiserblech 7 verhindert, dass der nunmehr schlaffe Hohlkörper 5 nach unten rutscht und z.B. zwischen das Tragblech 4 und die Tragstruktur T gerät. Die Verbindungselemente 9.l, 9.r sind schlaff oder in der Tragstruktur T teilweise eingezogen.

Das Schlauchboot 1 wird im Ausführungsbeispiel wie folgt aus der Position 1.w auf die Tragvorrichtung 2 verbracht:
- Die Rampe 10 wird aus der Parkposition (Fig. 4) in die Aufnahmeposition (Fig. 1) verbracht, z.B. indem zwei hydraulische Kolben-Zylinder-Einheiten ausgefahren werden, welche sich an der Tragstruktur T des Mutterschiffs 20 abstützen und mit dem Tragblech 4 verbunden sind. Das Tragblech 4 wird dadurch solange um die Drehachse DA gedreht, bis die Kolben-Zylinder-Einheiten vollständig ausgefahren sind oder bis das oder jedes Anschlagelement die weitere Drehung des Tragblechs 4 beendet. Der verformbare Körper 5 wird mit dem Tragblech 4 um die Drehachse DA gedreht.
- In einer Ausgestaltung wird zeitlich überlappend mit dem Absenken der Rampe 10 der Hohlkörper 5 aufgeblasen und dadurch vom entleerten Zustand 5.p (Fig. 4) in den aufgeblasenen Zustand 5.a (Fig. 1) überführt.
- Spätestens wenn die Rampe 10 die Aufnahmeposition erreicht hat, schwimmt der verformbare Körper 5 auf dem Wasser. In einer Ausführungsform löst sich der aufgeblasene Hohlkörper 5 oder schwimmfähige Hohlkörper 5 aufgrund seines Auftriebs in den Bereichen, in denen er nicht mit dem Tragblech 4 verbunden ist, von dem Tragblech 4, das sich unter Wasser befindet. Das Stellglied hält das Tragblech 4 in einer festen Position relativ zu Mutterschiff 20, wobei die Blechteile 4.m und 4.h unter Wasser bleiben. In einer anderen Ausführungsform schwimmt die gesamte Rampe 10 aufgrund des eigenen Auftriebs auf dem Wasser. In einer dritten Ausführungsform hält die Stützvorrichtung die Rampe 10 in einer Position, in welcher der verformbare Körper 5 aus dem Wasser ragt. In den beiden letzten Ausführungsformen bewegt sich die gesamte Rampe 10 relativ zum Mutterschiff 20 auf und ab, wenn Wasserwellen das Mutterschiff 20 oder die Rampe 10 bewegen.
- Der aufgeblasene Hohlkörper 5 befindet sich zwischen den Verbindungselementen 9.l und 9.r. Die Verbindungselemente 9.l, 9.r sind gestrafft oder gespannt und halten die Rampe 10 und insbesondere den verformbaren Körper 5 in der zentrierten Position.
- Das Schlauchboot in der Position 1.w fährt von hinten auf die Rampe 10 zu und berührt die Rampe 10 in der Kontaktstelle C. In einer Ausgestaltung stimmt die Kontaktstelle C mit der hintere Kante HK des Tragblechs 4 überein, vgl. Fig. 1. In einer anderen Ausgestaltung wird die Kontaktstelle C vom hinteren Abschluss des aufgeblasenen und auf dem Wasser schwimmenden Hohlkörpers 5 gebildet.
- Der eigene Antrieb schiebt das Schlauchboot 1 auf die Rampe 10. Je nach Ausgestaltung des Schlauchboots 1 und der Rampe 10 berührt das Schlauchboot 1 entweder zuerst den hinteren Blech-Teil 4.h oder den hinteren Abschluss des verformbaren Körpers 5. Wie bereits erwähnt und in Fig. 3 zu sehen, hat der hintere Abschluss des aufgeblasenen Hohlkörpers 5 bevorzugt die Form eines Schwalbenschwanzes und ist an das Unterwasserprofil des Schlauchboots 1 angepasst.
- In beiden Fällen drückt das Schlauchboot 1 den verformbaren Körper 5 nach unten und unter Wasser, während das Schlauchboot 1 auf das Mutterschiff 20 zu fährt. Das Merkmal, dass der Körper 5, bevorzugt als aufgeblasener Hohlkörper 5 ausgestaltet, verformbar ist, verhindert eine Beschädigung des Schlauchboots 1. Umgekehrt hebt die schräge Oberfläche O.5 der Rampe 10 das Schlauchboot 1 aus dem Wasser. Die V-förmige oder anderweitig aufgekimmte Ausgestaltung der oberen Oberfläche O.5, also der Fördervorrichtung 6 oder des Laufbands oder des verformbaren Körpers 5, trägt dazu bei, das Schlauchboot 1 sanft aus dem Wasser auf die Rampe 10 zu heben.
- Die Fördervorrichtung 3 der Tragvorrichtung 2 zieht das Schlauchboot 1 weiter aus dem Wasser, bis das Schlauchboot die Parkposition 1.p auf der Tragvorrichtung 2 erreicht hat, vgl. Fig. 4. Der Antrieb der Fördervorrichtung 3 wird nunmehr gestoppt. Oder das Schlauchboot 1 wird an einer Seite mit einem Seil verbunden, und das Seil wird mit dem Schlauchboot 1 wird von einer Winde gezogen.
- Das Stellglied dreht das Tragblech 4 um Drehachse DA nach oben zurück in die Parkposition (vgl. Fig. 4 und Fig. 5), z.B. indem die Kolben-Zylinder-Einheiten wieder eingezogen werden. Die Blechteile 4.m und 4.h schließen nunmehr bündig mit der Außenhülle des Mutterschiffs 20 ab. Zeitlich überlappend mit dieser Drehung wird das Gas aus dem Hohlkörper 5 abgelassen. Wenn das Tragblech 4 die Parkposition erreicht hat, liegt das vordere Blechteil 4.v auf dem Boden der Aufnahmekammer AK und ist der Hohlkörper 5 schlaff, also im Zustand 5.p. Der nunmehr schlaffe Hohlkörper 5 fällt in die Aufnahmekammer AK und auf das Abweiserblech 7.

Auf entsprechende Weise lässt das Schlauchboot 1 sich wieder aus der Position 1.a auf der Tragvorrichtung 2 in die Position 1.w auf dem Wasser verbringen. Aufgrund des eigenen Gewichts gleitet das Schlauchboot 1 über die schräge Ebene abwärts ins Wasser.

### Bezugszeichen

| | |
|---|---|
| 1 | aufzunehmendes Schlauchboot, fungiert als das aufzunehmende Wasserfahrzeug |
| 1.a | Position des aufgenommenen Schlauchboots 1, wenn es auf der stationären Tragvorrichtung 2 ruht |
| 1.w | Position des aufzunehmenden Schlauchboots 1, wenn es auf dem Wasser schwimmt |
| 2 | stationäre und schräg ansteigende Tragvorrichtung, trägt das aufgenommene Schlauchboot 1.a, umfasst in einer Ausgestaltung die Fördervorrichtung 3 |
| 3 | optionale Fördervorrichtung der stationären Tragvorrichtung 2, zieht das aufzunehmende Schlauchboot 1.w aus dem Wasser |
| 4 | Tragblech, an dem der Hohlkörper 5 montiert ist, ist in der Drehachse DA an der Tragstruktur T befestigt, umfasst die Blech-Teile 4.h, 4.m und 4.v, gehört zu dem Rahmen der Rampe 10, fungiert als flächiges Tragelement |
| 4.h | hinterer Teil des Tragblechs 4, hat die hintere Kante HK |
| 4.m | mittlerer Teil des Tragblechs 4 |
| 4.v | vorderer Teil des Tragblechs 4 |
| 5 | verformbarer Körper, vorzugsweise ausgestaltet als aufblasbarer Hohlkörper, der in die Kammern 13.l und 13.r unterteilt ist |
| 5.a | aufgeblasener Zustand des Hohlkörpers 5, in welchem der Hohlkörper 5 auf dem Wasser schwimmen kann |
| 5.p | entleerter Zustand des Hohlkörpers 5, in welchem der nunmehr schlaffe Hohlkörper 5 in die Aufnahmekammer AK aufgenommen werden kann |
| 6 | optionale Fördervorrichtung der Rampe 10 |
| 7 | Abweiserblech in der Aufnahmekammer AK, verhindert, dass der entleerte Hohlkörper 5 im Zustand 5.p unter das Tragblech 4 rutscht |
| 9.l | flexibles linkes Verbindungselement in Form eines Seils |
| 9.r | flexibles rechtes Verbindungselement in Form eines Seils |
| 10 | Rampe, umfasst das Tragblech 4 und die Verbindungselemente 9.l, 9.r sowie den verformbaren Körper 5 |
| 10.p | Rampe 10 in der Parkposition, in der das Tragblech 4 bündig mit der Außenhülle des Mutterschiffs 20 abschließt |
| 10.w | Rampe 10 in der Aufnahmeposition, in welcher der verformbare Körper 5 aus dem |
| | Wasser ragt, bevorzugt auf dem Wasser schwimmt |
| 13.l, 13.r | linke und rechte Kammer des Hohlkörpers 5 |
| 15.1, 15.2 | Laufrollen, in die obere Oberfläche O.5 des verformbaren Körpers 5 eingelassen |
| 20 | Mutterschiff, nimmt das Schlauchboot 1.w auf der Tragvorrichtung 2 auf, umfasst die Aufnahmevorrichtung, die Tragstruktur T, das Heck H.u, H.o und die Seitenwände S.l.o, S.l.u, S.r.o, S.r.u |
| 30.1, 30.2, 30.3 | Behälter an Bord des Mutterschiffs 20 |
| AK | Aufnahmekammer für den entleerten Hohlkörper 5 (im Zustand 5.p) |
| C | Stelle des Erstkontakts, an welcher das Schlauchboot 1.w erstmals die Rampe 10 berührt |
| DA | horizontale Drehachse, um welche die Rampe relativ zur Tragstruktur T des Mutterschiffs 20 und relativ zur Tragvorrichtung 2 gedreht werden kann |
| F | Stelle, an welcher der Antrieb des Schlauchboots 1 aus dem Wasser gezogen ist und nicht mehr das Schlauchboot 1 antreiben kann |
| FR | übereinstimmende Fahrtrichtung des Schlauchboots 1 und des Mutterschiffs 20 |
| HK | hintere Kante des Tragblechs 4, bildet eine Kante des hinteren Teils 4.h |
| H.o | oberer Teil des Hecks des Mutterschiffs 20, schließt bündig mit dem hinteren Blech-Teil 4.h ab, wenn die Rampe 10 in der Parkposition ist |
| H.u | unterer Teil des Hecks des Mutterschiffs 20, schließt bündig mit dem mittleren Blech-Teil 4.m ab, wenn die Rampe 10 in der Parkposition ist |
| O.5 | obere Oberfläche des verformbaren Körpers 5, kommt in Kontakt mit dem Schlauchboot 1, ist in einer Ausgestaltung mit den Laufrollen 15.1, 15.2, ... versehen |
| S.l.o | oberer Teil der linken Seitenwand des Mutterschiffs 20 |
| S.I.u | unterer Teil der linken Seitenwand des Mutterschiffs 20 |
| S.r.o | oberer Teil der rechten Seitenwand des Mutterschiffs 20 |
| S.r.u | unterer Teil der rechten Seitenwand des Mutterschiffs 20 |
| M.1, M.2 | Besatzungsmitglied des Wasserfahrzeugs 1 |
| T | Tragstruktur des Mutterschiffs 20, trägt die Rampe 10 und die Tragvorrichtung 2 |
| Tg | Tiefgang des Schlauchboot 1 in der Position 1.w auf dem Wasser |
| VB | Verbindungsbereich, in welchem der verformbare Körper 5 mit dem mittleren Blech-Teil 4.m des Tragblechs 4 verbunden ist |
| W | Winkel zwischen der Aufnahmeposition und der Parkposition der Rampe 10 |
| WO | Wasseroberfläche |

## Patentansprüche

1. Aufnahmevorrichtung zum Aufnehmen mindestens eines Wasserfahrzeugs (1),
wobei die Aufnahmevorrichtung
• eine stationäre Tragvorrichtung (2) und
• eine relativ zur stationären Tragvorrichtung (2) bewegliche Rampe (10) umfasst,
wobei die Tragvorrichtung (2) zum Tragen eines aufzunehmenden Wasserfahrzeugs (1) ausgestaltet ist und
wobei die Rampe (10) in mindestens eine Aufnahmeposition beweglich ist, in welcher sich die Rampe (10) wenigstens teilweise unterhalb der Wasseroberfläche (WO) befindet und ein aufzunehmendes Wasserfahrzeug (1) auf die Rampe (10) fahren kann, und
wobei die Aufnahmevorrichtung dazu ausgestaltet ist, ein Wasserfahrzeug (1) aus dem Wasser zu heben und auf die Tragvorrichtung (2) zu führen,
wobei
die Rampe (10)
• einen Rahmen (4, 9.r) und
• einen verformbaren Körper (5)
aufweist,
wobei der verformbare Körper (5) dergestalt am Rahmen (4, 9.r) befestigt ist,
dass der verformbare Körper (5) zu einem im Wasser befindlichen Wasserfahrzeug (1) zeigt, wenn die Rampe (10) in der oder einer Aufnahmeposition ist, und
wobei die Aufnahmevorrichtung
dazu ausgestaltet ist, den verformbaren Körper (5) wenigstens teilweise oberhalb der Wasseroberfläche (WO) zu halten,
wenn die Rampe (10) sich in der oder einer Aufnahmeposition befindet,
wobei der verformbare Körper (5) mindestens einen mit einem Gas füllbaren Hohlraum (13.l, 13.r) umfasst,
wobei der Hohlraum (13.l, 13.r) von einer Umhüllung aus einem verformbaren Material umgeben ist,
**dadurch gekennzeichnet, dass** der verformbare Körper (5) in einem Verbindungsbereich (VB) mit dem Rahmen (4,9.r) verbunden ist, wobei die Ausdehnung des Verbindungsbereichs (VB) in die Fahrtrichtung (FR) eines aufzunehmenden Wasserfahrzeugs (1) geringer ist als die Ausdehnung des Rahmens (4,9.r) in die Fahrtrichtung (FR), und der verformbare Körper (5) stets oder in wenigstens einem Zustand (5.a) auf dem Wasser schwimmfähig ist wobei dann, wenn die Rampe (10) in der oder einer Aufnahmeposition ist
- der verformbare Körper (5) auf dem Wasser schwimmt,
- der Rahmen (4,9.r) der Rampe (10) wenigstens zeitweise vollständig unter der Wasseroberfläche (WO) ist und
- außerhalb des Verbindungsbereich (VB) ein vertikaler Abstand zwischen dem schwimmenden verformbaren Körper (5) und dem Rahmen (4,9.r) auftritt,
wobei die Aufnahmevorrichtung eine Aufnahmekammer (AK) aufweist, wobei die Aufnahmekammer (AK) dazu eingerichtet ist, dass der verformbare Körper (5) in die Aufnahmekammer (AK) verbracht werden kann, wenn die Rampe (10) in eine Parkposition verbracht wird, wobei der verformbare Körper (5) durch ein auf die Rampe (10) fahrendes aufzunehmendes Wasserfahrzeug (1) von oben verformbar ist.

2. Aufnahmevorrichtung nach Anspruch 1,
**dadurch gekennzeichnet, dass**
die Aufnahmevorrichtung eine Fördereinrichtung umfasst,
welche dazu ausgestaltet ist, unter Druck Gas in den Hohlraum (13.l, 13.r) zu fördern.

3. Aufnahmevorrichtung nach Anspruch 1 oder Anspruch 2,
**dadurch gekennzeichnet, dass**
der Hohlraum (13.l, 13.r) durch Füllen mit Gas bis zu einem Maximal-Volumen vergrößerbar ist und
der verformbare Körper (5) wenigstens dann, wenn der Hohlraum (13.l, 13.r) das Maximal-Volumen erreicht hat,
auf dem Wasser schwimmfähig ist.

4. Aufnahmevorrichtung nach einem der vorstehenden Ansprüche,
**dadurch gekennzeichnet, dass**
die Aufnahmevorrichtung eine Stützvorrichtung umfasst,
welche dazu ausgestaltet ist,
die in der oder einer Aufnahmeposition befindliche Rampe (10) dergestalt zu tragen, dass der verformbare Körper (5) sich wenigstens teilweise oberhalb der Wasseroberfläche (WO) befindet.

5. Aufnahmevorrichtung nach einem der vorstehenden Ansprüche,
**dadurch gekennzeichnet, dass**
der verformbare Körper (5) ein Beschichtungselement aufweist, welches
• lösbar mit dem Rest des verformbaren Körpers (5) verbunden ist und
• dann, wenn die Rampe (10) in der oder einer Aufnahmeposition ist, zu einem im Wasser befindlichen und aufzunehmenden Wasserfahrzeug (1) zeigt.

6. Aufnahmevorrichtung nach einem der vorstehenden Ansprüche,
**dadurch gekennzeichnet, dass**
die Rampe (10) aus der oder einer Aufnahmeposition in mindestens eine Parkposition beweglich ist,
wobei dann, wenn die Rampe (10) in der oder einer Parkposition ist,
der verformbare Körper (5) sich
• zwischen dem Rahmen (4, 9.r) der Rampe (10) und
• der stationären Tragvorrichtung (2)
befindet.

7. Aufnahmevorrichtung nach einem der vorstehenden Ansprüche,
**dadurch gekennzeichnet, dass**
die Rampe (10) aus der oder einer Aufnahmeposition in mindestens eine Parkposition beweglich ist und
die Aufnahmevorrichtung eine Aufnahmekammer (AK) aufweist,
welche dazu ausgestaltet ist, dann, wenn die Rampe (10) in der oder einer Parkposition ist,
den verformbaren Körper (5) aufzunehmen.

8. Aufnahmevorrichtung nach einem der vorstehenden Ansprüche,
**dadurch gekennzeichnet, dass**
der verformbare Körper (5) dauerhaft in einem Zustand ist oder einen Zustand (5.a) bringbar ist,
in welcher der Auftrieb des verformbaren Körpers (5) bewirkt,
dass die in der oder einer Aufnahmeposition befindliche Rampe (10) auf dem Wasser schwimmt.

9. Verfahren zum Aufnehmen mindestens eines Wasserfahrzeugs (1) unter Verwendung eine Aufnahmevorrichtung mit
• einer stationären Tragvorrichtung (2) und
• einer relativ zur stationären Tragvorrichtung (2) beweglichen Rampe (10),
wobei das Verfahren die Schritte umfasst, dass
• die Rampe (10) relativ zur Tragvorrichtung (2) in eine Aufnahmeposition bewegt wird, in welcher sich die Rampe (10) wenigstens teilweise unterhalb der Wasseroberfläche (WO) befindet,
• das Wasserfahrzeug (1) auf die in der Aufnahmeposition befindlichen Rampe (10) fährt und
• das Wasserfahrzeug (1) aus dem Wasser gehoben und auf die Tragvorrichtung (2) geführt wird,
**dadurch gekennzeichnet, dass**
die Rampe (10)
• einen Rahmen (4, 9.r) und
• einen am Rahmen (4, 9.r) befestigten verformbaren Körper (5)
aufweist,
wobei der verformbare Körper (5) mindestens einen mit einem Gas füllbaren Hohlraum (13.l, 13.r) umfasst,
wobei der Hohlraum (13.l, 13.r) von einer Umhüllung aus einem verformbaren Material umgeben ist,
wobei der verformbare Körper (5) in einem Verbindungsbereich (VB) mit dem Rahmen (4,9.r) verbunden ist, wobei die Ausdehnung des Verbindungsbereichs (VB) in die Fahrtrichtung (FR) eines aufzunehmenden Wasserfahrzeugs (1) geringer ist als die Ausdehnung des Rahmens (4,9.r) in die Fahrtrichtung (FR), und der verformbare Körper (5) stets oder in wenigstens einem Zustand (5.a) auf dem Wasser schwimmfähig ist wobei dann, wenn die Rampe (10) in der oder einer Aufnahmeposition ist-der verformbare Körper (5) auf dem Wasser schwimmt,-der Rahmen (4,9.r) der Rampe (10) wenigstens zeitweise vollständig unter der Wasseroberfläche (WO) ist und-außerhalb des Verbindungsbereich (VB) ein vertikaler Abstand zwischen dem schwimmenden verformbaren Körper (5) und dem Rahmen (4,9.r) auftritt,
wobei der Schritt, die Rampe (10) in die oder eine Aufnahmeposition zu bewegen, bewirkt, dass der verformbare Körper (5) zum im Wasser befindlichen Wasserfahrzeug (1) zeigt,
wobei dann, wenn die Rampe (10) in die Aufnahmeposition bewegt ist, der verformbare Körper (5) wenigstens teilweise oberhalb der Wasseroberfläche (WO) gehalten wird, und wobei der Schritt, dass das Wasserfahrzeug (1) auf die Rampe (10) fährt,
den Vorgang auslöst, dass das Wasserfahrzeug (1) den verformbaren Körper (5) von oben verformt.
wobei der verformbare Körper (5) in eine Aufnahmekammer (AK) verbracht wird, wenn die Rampe (10) in eine Parkposition verbracht wird.

10. Verfahren nach Anspruch 10,
**dadurch gekennzeichnet, dass**
der verformbare Körper (5) mindestens einen mit einem Gas auffüllbaren Hohlraum (13.l, 13.r) umfasst,
wobei das Verfahren die zusätzlichen Schritte umfasst, dass Gas in den Hohlraum (13.l, 13.r) gefördert wird, und
wobei der Schritt, das Gas in den Hohlraum (13.1, 13.r) zu fördern, spätestens dann abgeschlossen ist, wenn das Wasserfahrzeug (1) die Rampe (10) erreicht.

11. Verfahren nach Anspruch 11,
**dadurch gekennzeichnet, dass**
der Schritt, die Rampe (10) in die oder eine Aufnahmeposition zu verbringen, und
der Schritt, Gas in den Hohlraum (13.1, 13.r) zu fördern,
zeitlich überlappend durchgeführt werden.

12. Verfahren nach einem der Ansprüche 10 bis 12,
**dadurch gekennzeichnet, dass**
der Schritt, die Rampe (10) in die oder eine Aufnahmeposition zu bewegen,
zusätzlich bewirkt, dass der verformbare Körper (5) auf dem Wasser schwimmt, und
der Schritt, dass das Wasserfahrzeug (1) auf die Rampe (10) fährt,
durchgeführt wird, während der verformbare Körper (5) auf dem Wasser schwimmt.

13. Verfahren nach einem der Ansprüche 10 bis 13,
**dadurch gekennzeichnet, dass**
der Schritt, die Rampe (10) in die oder eine Aufnahmeposition zu bewegen, zusätzlich bewirkt, dass
• der Rahmen (4, 9.r) in einer festen Position relativ zur Tragstruktur (2) unter Wasser gehalten wird und
• wenigstens ein Teil des verformbaren Körpers (5) sich relativ zum unter Wasser gehaltenen Rahmen (4, 9.r) der Rampe (10) nach oben bewegt.

## Claims

1. A receiving device for receiving at least one watercraft (1),
wherein the receiving device
• comprising a stationary support structure (2) and
• a ramp (10) movable relative to the stationary support device (2),
wherein the support device (2) is designed to support a watercraft (1) to be received and wherein the ramp (10) is movable into at least one receiving position in which the ramp (10) is located at least partially below the water surface (WO) and a watercraft (1) to be received can drive onto the ramp (10), and
wherein the receiving device is configured to lift a watercraft (1) out of the water and guide it onto the support device (2),
wherein
the ramp (10)
• comprises a frame (4, 9.r) and
• a deformable body (5)
wherein the deformable body (5) is attached to the frame (4, 9.r) in such a way such that the deformable body (5) faces a watercraft (1) located in the water when the ramp (10) is in the or a receiving position, and
wherein the receiving device
is designed to hold the deformable body (5) at least partially above the water surface (WO),
when the ramp (10) is in the or a receiving position ,
wherein
the deformable body (5) comprises at least one cavity (13.l, 13.r) capable of being filled with a gas,
wherein the cavity (13.l, 13.r) is surrounded by a casing made of a deformable material,
**characterised in that**
the deformable body (5) is connected to the frame (4, 9.r) in a connection region (VB), wherein the extent of the connection region (VB) in the direction of travel (FR) of a watercraft (1) to be accommodated is less than the extent of the frame (4, 9.r) in the direction of travel (FR), and
the deformable body (5) is capable of floating on water at all times or in at least one state (5.a),
whereby, when the ramp (10) is in the or a receiving position,
• the deformable body (5) on floats the water,
• the frame (4, 9.r) of the ramp (10) is, at least at times, completely below the water surface (WO) and
• outside the connection area (VB), a vertical gap occurs between the floating deformable body (5) and the frame (4, 9.r),
wherein the receiving device comprises a receiving chamber (AK), wherein the receiving chamber (AK) is configured such that the deformable body (5) can be moved into the receiving chamber (AK) when the ramp (10) is moved into a parking position, wherein the deformable body (5) is deformable from above by a watercraft (1) to be received driving onto the ramp (10).

2. A receiving device according to claim 1,
**characterised in that**
the receiving device comprises a conveying device,
which is designed to convey gas under pressure into the cavity (13.l, 13.r).

3. Reception device according to claim 1 or claim 2,
**characterised in that**
the cavity (13.l, 13.r) can be enlarged by filling it with gas up to a maximum volume and the deformable body (5) is buoyant on water at least when the cavity (13.l, 13.r) has reached its maximum volume,
is capable of floating on water.

4. A holding device according to any of the preceding claims,
**characterised in that**
the holding device comprises a support device,
which is designed to
support the ramp (10) located in or at a receiving position in such a way
such that the deformable body (5) is located at least partially above the water surface (WO).

5. A mounting device according to one of the preceding claims,
**characterised in that**
the deformable body (5) comprises a coating element which
• is detachably connected to the remainder of the deformable body (5) and
• when the ramp (10) is in the or a receiving position, points towards a watercraft (1) located in the water and to be received.

6. A lifting device according to any one of the preceding claims,
**characterised in that**
the ramp (10) is movable from the or a receiving position into at least one parking position,
wherein, when the ramp (10) is in the or a parking position,
the deformable body (5)
• between the frame (4, 9.r) of the ramp (10) and
• the stationary support device (2)

7. A receiving device according to one of the preceding claims,
**characterised in that**
the ramp (10) is movable from the or a receiving position into at least one parking position and
the receiving device comprises a receiving chamber (AK),
which is designed to accommodate
to receive the deformable body (5).

8. A receiving device according to any of the preceding claims,
**characterised in that**
the deformable body (5) is permanently in a state or can be brought into a state (5.a) in which the buoyancy of the deformable body (5) causes
the ramp (10), located in or at a receiving position, to float on the water.

9. Method for receiving at least one watercraft (1)
using a receiving device comprising
• a stationary support device (2) and
• a ramp (10) movable relative to the stationary support device (2),
wherein the method comprises the steps of
• the ramp (10) is moved relative to the support device (2) into a receiving position, in which the ramp (10) is located at least partially below the water surface (WO),
• the watercraft (1) drives onto the ramp (10) in the receiving position, and
• the watercraft (1) is lifted out of the water and guided onto the support device (2),
**characterised in that**
the ramp (10)
• comprises a frame (4, 9.r) and
• a deformable body (5) attached to the frame (4, 9.r)
wherein the deformable body (5) comprises at least one cavity (13.l, 13.r) capable of being filled with a gas,
wherein the cavity (13.1, 13.r) is surrounded by a casing made of a deformable material, the deformable body (5) is connected to the frame (4, 9.r) in a connection region (VB), wherein the extent of the connection region (VB) in the direction of travel (FR) of a watercraft (1) to be carried less is than the extent of the frame (4, 9.r) in the direction of travel (FR), and
the deformable body (5) is capable of floating on water at all times or in at least one state (5.a),
whereby, when the ramp (10) is in the or a receiving position,
• the deformable body (5) floats on the water,
• the frame (4, 9.r) of the ramp (10) is at least temporarily completely below the water surface (WO) and
• outside the connection area (VB), a vertical gap between the floating occurs deformable body (5) and the frame (4, 9.r),
whereby the step of moving the ramp (10) into or to a receiving position causes the deformable body (5) to face the watercraft (1) located in the water,
whereby, when the ramp (10) is moved into the receiving position, the deformable body (5) is held at least partially above the water surface (WO), and
wherein the step of the watercraft (1) driving onto the ramp (10)
triggers the process whereby the watercraft (1) deforms the deformable body (5) from above.
wherein the deformable body (5) is moved into a receiving chamber (AK) when the ramp (10) is moved into a parking position.

10. A method according to claim 9,
**characterised in that**
the deformable body (5) comprises at least one cavity (13.l, 13.r) capable of being filled with gas,
wherein the method comprises the additional steps of conveying gas into the cavity (13.l, 13.r), and
wherein the step of conveying gas into the cavity (13.l, 13.r) is completed at the latest when the watercraft (1) reaches the ramp (10).

11. A method according to claim 10,
**characterised in that**
the step of moving the ramp (10) into or to a receiving position, and
the step of conveying gas into the cavity (13.l, 13.r),
are carried out in a time-overlapping manner.

12. A method according to any one of claims 9 to 11,
**characterised in that**
the step of moving the ramp (10) into the or a receiving position additionally causes the deformable body (5) to float on the water, and
the step of the watercraft (1) driving onto the ramp (10)
is carried out whilst the deformable body (5) floats on the water.

13. A method according to any one of claims 9 to 12,
**characterised in that**
the step of moving the ramp (10) into or to a receiving position additionally causes
• the frame (4, 9.r) is held in a fixed position relative to the supporting structure (2) underwater and
• at least part of the deformable body (5) moves upwards relative to the frame (4, 9.r) of the ramp (10) held underwater.

## Revendications

1. Dispositif de réception destiné à recevoir au moins une embarcation (1),
dans lequel le dispositif de réception
• comprend une structure de support fixe (2) et
• une rampe (10) mobile par rapport à la structure de support fixe (2),
dans lequel le dispositif de support (2) est conçu pour supporter une embarcation (1) à recevoir et
dans lequel la rampe (10) est mobile vers au moins une position de réception dans laquelle la rampe (10) se trouve au moins partiellement sous la surface de l'eau (WO) et un bateau (1) à recevoir peut monter sur la rampe (10), et
dans lequel le dispositif de réception est configuré pour soulever un bateau (1) hors de l'eau et le guider sur le dispositif de support (2),
dans lequel
la rampe (10)
• comprend un châssis (4, 9.r) et
• un corps déformable (5)
dans lequel le corps déformable (5) est fixé au châssis (4, 9.r) de telle manière que le corps déformable (5) fait face à une embarcation (1) située dans l'eau lorsque la rampe (10) est en position de réception, et
dans lequel le dispositif de réception
est conçu pour maintenir le corps déformable (5) au moins partiellement au-dessus de la surface de l'eau (WO),
lorsque la rampe (10) se trouve dans la position de réception ou dans une position de réception ,
dans lequel
le corps déformable (5) comprend au moins une cavité (13.l, 13.r) pouvant être remplie d'un gaz,
dans lequel la cavité (13.l, 13.r) est entourée d'une enveloppe réalisée en un matériau déformable,
**caractérisé en ce que**
le corps déformable (5) est relié au châssis (4, 9.r) dans une zone de liaison (VB),
dans lequel l'étendue de la zone de raccordement (VB) dans la direction de déplacement (FR) d'un bateau (1) à accueillir est inférieure à l'étendue du châssis (4, 9.r) dans la direction de déplacement (FR), et
le corps déformable (5) est capable de flotter sur l'eau à tout moment ou dans au moins un état (5.a),
de sorte que, lorsque la rampe (10) se trouve dans la position de réception ou dans une position de réception,
• le corps déformable (5) flotte sur l'eau,
• le châssis (4, 9.r) de la rampe (10) se trouve, au moins par moments, entièrement sous la surface de l'eau (WO) et
• en dehors de la zone de raccordement (VB), un espace vertical se forme entre le corps déformable flottant (5) et le châssis (4, 9.r),
dans lequel le dispositif de réception comprend une chambre de réception (AK), dans lequel la chambre de réception (AK) est configurée de telle sorte que le corps déformable (5) puisse être déplacé dans la chambre de réception (AK) lorsque la rampe (10) est déplacée dans une position de stationnement, dans lequel le corps déformable (5) est déformable par le haut par un bateau (1) à recevoir qui monte sur la rampe (10).

2. Dispositif de réception selon la revendication 1,
**caractérisé en ce que**
le dispositif de réception comprend un dispositif de transport,
qui est conçu pour acheminer du gaz sous pression dans la cavité (13.l, 13.r).

3. Dispositif de réception selon la revendication 1 ou la revendication 2,
**caractérisé en ce que**
la cavité (13.l, 13.r) peut être agrandie en la remplissant de gaz jusqu'à un volume maximal et
le corps déformable (5) flotte sur l'eau au moins lorsque la cavité (13.l, 13.r) a atteint son volume maximal,
est capable de flotter sur l'eau.

4. Dispositif de retenue selon l'une quelconque des revendications précédentes,
**caractérisé en ce que**
le dispositif de maintien comprend un dispositif de support,
qui est conçu pour
soutenir la rampe (10) située dans ou à une position de réception de telle manière que le corps déformable (5) se trouve au moins partiellement au-dessus de la surface de l'eau (WO).

5. Dispositif de montage selon l'une des revendications précédentes,
**caractérisé en ce que**
le corps déformable (5) comprend un élément de revêtement qui
• est relié de manière amovible au reste du corps déformable (5) et
• lorsque la rampe (10) se trouve dans la position de réception ou dans une position de réception, est orienté vers une embarcation (1) située dans l'eau et devant être reçue.

6. Dispositif de levage selon l'une quelconque des revendications précédentes,
**caractérisé en ce que**
la rampe (10) est mobile depuis la position de réception ou une position de réception vers au moins une position de stationnement,
dans lequel, lorsque la rampe (10) se trouve dans la ou une position de stationnement, le corps déformable (5)
• situé entre le châssis (4, 9.r) de la rampe (10) et
• le dispositif de support fixe (2)

7. Dispositif de réception selon l'une des revendications précédentes,
**caractérisé en ce que**
la rampe (10) est mobile depuis la ou une position de réception vers au moins une position de stationnement et
le dispositif de réception comprend une chambre de réception (AK),
qui est conçue pour recevoir
le corps déformable (5).

8. Dispositif de réception selon l'une quelconque des revendications précédentes,
**caractérisé en ce que**
le corps déformable (5) se trouve en permanence dans un état ou peut être amené dans un état (5.a)
dans lequel la flottabilité du corps déformable (5) fait
la rampe (10), située dans ou à une position de réception, de flotter sur l'eau.

9. Procédé pour recevoir au moins une embarcation (1)
à l'aide d'un dispositif de réception comprenant
• un dispositif de support fixe (2) et
• une rampe (10) mobile par rapport au dispositif de support fixe (2),
dans lequel le procédé comprend les étapes consistant à
• la rampe (10) est déplacée par rapport au dispositif de support (2) dans une position de réception, dans laquelle la rampe (10) se trouve au moins partiellement sous la surface de l'eau (WO),
• l'embarcation (1) monte sur la rampe (10) en position de réception, et
• l'embarcation (1) est soulevée hors de l'eau et guidée sur le dispositif de support (2),
**caractérisé en ce que**
la rampe (10)
• comprend un châssis (4, 9.r) et
• un corps déformable (5) fixé au châssis (4, 9.r)
dans lequel le corps déformable (5) comprend au moins une cavité (13.l, 13.r) pouvant être remplie d'un gaz,
dans laquelle la cavité (13.l, 13.r) est entourée d'une enveloppe réalisée en un matériau déformable,
le corps déformable (5) est relié au châssis (4, 9.r) dans une zone de liaison (VB), dans lequel l'étendue de la zone de raccordement (VB) dans la direction de déplacement (FR) d'un bateau (1) à transporter est inférieure à l'étendue du châssis (4, 9.r) dans la direction de déplacement (FR), et
le corps déformable (5) est capable de flotter sur l'eau à tout moment ou dans au moins un état (5.a),
de sorte que, lorsque la rampe (10) se trouve dans la position de réception ou dans une position de réception,
• le corps déformable (5) flotte sur l'eau,
• le châssis (4, 9.r) de la rampe (10) se trouve au moins temporairement entièrement sous la surface de l'eau (WO) et
• en dehors de la zone de connexion (VB), un espace vertical se forme entre le corps déformable (5) flottant et le châssis (4, 9.r),
de sorte que l'étape consistant à déplacer la rampe (10) vers ou dans une position de réception amène le corps déformable (5) à faire face à l'embarcation (1) située dans l'eau,
de sorte que, lorsque la rampe (10) est déplacée en position de réception, le corps déformable (5) est maintenu au moins partiellement au-dessus de la surface de l'eau (WO), et
dans lequel l'étape consistant à faire monter l'embarcation (1) sur la rampe (10) déclenche le processus par lequel l'embarcation (1) déforme le corps déformable (5) par le haut.
dans lequel le corps déformable (5) est déplacé dans une chambre de réception (AK) lorsque la rampe (10) est amenée en position de stationnement.

10. Procédé selon la revendication 9,
**caractérisé en ce que**
le corps déformable (5) comprend au moins une cavité (13.l, 13.r) pouvant être remplie de gaz,
dans lequel le procédé comprend les étapes supplémentaires consistant à acheminer du gaz dans la cavité (13.l, 13.r), et
dans lequel l'étape consistant à acheminer du gaz dans la cavité (13.l, 13.r) est achevée au plus tard lorsque l'embarcation (1) atteint la rampe (10).

11. Procédé selon la revendication 10,
**caractérisé en ce que**
l'étape consistant à déplacer la rampe (10) dans ou vers une position de réception, et l'étape consistant à acheminer du gaz dans la cavité (13.l, 13.r),
sont effectuées de manière à se chevaucher dans le temps.

12. Procédé selon l'une quelconque des revendications 9 à 11,
**caractérisé en ce que**
l'étape consistant à déplacer la rampe (10) dans la position de réception ou vers celle-ci provoque en outre la mise à flot du corps déformable (5) sur l'eau, et
l'étape consistant à faire monter l'embarcation (1) sur la rampe (10) est effectuée pendant que le corps déformable (5) flotte sur l'eau.

13. Procédé selon l'une quelconque des revendications 9 à 12,
**caractérisé en ce que**
l'étape consistant à déplacer la rampe (10) dans ou vers une position de réception provoque en outre
• le châssis (4, 9.r) est maintenu dans une position fixe par rapport à la structure de support (2) sous l'eau et
• au moins une partie du corps déformable (5) se déplace vers le haut par rapport au châssis (4, 9.r) de la rampe (10) maintenue sous l'eau.
